# EUROPÄISCHE PATENTSCHRIFT

(11) **EP 4 264 578 B1**
(45) Veröffentlichungstag und Bekanntmachung des Hinweises auf die Patenterteilung: **15.07.2026**
(21) Anmeldenummer: 21839982.2
(22) Anmeldetag: 16.12.2021
(51) Int. Cl.: G07C 9/00

(54) **ELEKTRONISCHE SCHLOSSVORRICHTUNG, INSBESONDERE EINES SCHLÜSSELTRESORS, UND VERFAHREN ZUM BETREIBEN DER ELEKTRISCHEN SCHLOSSVORRICHTUNG**
ELECTRONIC LOCK DEVICE, IN PARTICULAR A KEY SAFE, AND METHOD FOR OPERATING THE ELECTRIC LOCK DEVICE
DISPOSITIF DE SERRURE ÉLECTRONIQUE, EN PARTICULIER D'UN COFFRE-FORT À CLÉ, ET PROCÉDÉ POUR FAIRE FONCTIONNER CE DISPOSITIF DE SERRURE ÉLECTRIQUE

(30) Priorität: 18.12.2020 DE 102020216345
(43) Veröffentlichungstag der Anmeldung: 25.10.2023
(73) Patentinhaber: Stötter, Tobias, 80339 München (DE)
(72) Erfinder: STÖTTER, Tobias, 80339 München (DE)
(74) Vertreter: Kehl, Ascherl, Liebhoff & Ettmayr Patentanwälte Partnerschaft mbB
(86) Internationale Anmeldenummer: PCT/EP2021/086309
(87) Internationale Veröffentlichungsnummer: WO 2022/129411

(56) Entgegenhaltungen:
- EP-A2- 3 627 458
- EP-B1- 3 058 553
- WO-A1-2015/054667
- US-A1- 2009 167 526
- US-A1- 2016 032 621
- US-A1- 2016 042 582
- US-A1- 2019 169 874
- US-A1- 2019 333 301
- US-A1- 2020 327 756
- US-A1- 2020 349 786

## Beschreibung

Die vorliegende Erfindung bezieht sich gemäß Anspruch 1 auf eine elektronische Schlossvorrichtung, gemäß Anspruch 8 4 auf ein Verfahren zum Betreiben der elektronischen Schlossvorrichtung und auf ein System gemäß Anspruch 9.

Die Schlüsseltresore bestehen i.d.R. aus einem Metallzylinder, der im Mauerwerk befestigt ist. Von vorne wird dann der Verschluss aufgesteckt. Im einfachen Fall besteht das eigentliche Schloss im Verschluss aus einem Standard Halbzylinder. Es gibt aber verschiedenste Varianten mit einem oder mehreren Schließzapfen.

Der zu schützende Gegenstand/Schlüssel ist wiederum am Verschluss befestig, so dass er nach dem Öffnen des Schlosses zusammen mit dem Verschluss entnommen werden kann. Entweder ist der zu schützende Schlüssel so fest mit dem Verschluss verbunden, so dass dieser nicht vom Deckel getrennt werden kann. Es ist jedoch üblich, dass, insbesondere wenn mehrere Schlüssel im Tresor gelagert werden diese auch vom Verschluss abgenommen werden können, da insbesondere bei größeren Rohrtresoren der Verschluss ein nicht unerhebliches Gewicht hat.

Bekannte Schlüsseltresore haben jedoch eine ganze Reihe an Nachteile. Es gibt keine zentral überwachbares Schlüsselmanagement, so dass zum einen nicht nachvollzogen werden kann, wer, wann den Tresor geöffnet hat. Zum anderen ist es nicht möglich verloren gemeldete Schlüssel (zum Öffnen des Tresores) zentral zu sperren, ohne die Schlossmechanik und damit alle Schlüssel, aller Nutzer auszutauschen. Ferner kann nicht überwacht werden, ob derjenige, der den Tresor geöffnet hat, diesen auch wieder verschlossen hat, bzw. ob der Verschluss überhaupt wieder in den Zylinder zurückgesteckt wurde. Weiterhin kann ebenfalls nicht überwacht werden, ob ein Gegenstand entnommen oder wieder zurückgebracht wurde. Ferner kann nicht festgestellt werden, ob es unerlaubte Zugriffsversuche gegeben hat, wenn diese keine sichtbaren Beschädigungen am Verschluss/Zylinder hinterlassen haben.

Weiterhin offenbart die Druckschrift WO2020151987A1 ein vorteilhaftes System zur Verwaltung von Zugriffsrechten, insbesondere in dem Fall, dass während des Zugriffs auf ein Behältnis keine Internetverbindung vorliegt. Diese Druckschrift offenbart jedoch keine Lösung zu den zuvor genannten Problemen. Des Weiteren offenbaren US2019/333301 A1 und US2019/169874 A1 den Oberbegriff des Anspruchs 1. Dokument US2009/167526 A1 offenbart ein Vorhängeschloss mit Manipulationsschutz gegen gewaltsames Aufbrechen.

Es ist daher die Aufgabe der vorliegenden Erfindung eine elektrische Schlossvorrichtung, ein Verfahren zum Betreiben einer solchen elektrischen Schlossvorrichtung und ein System, das zumindest eine solche elektrische Schlossvorrichtung aufweist, in einer verbesserten Form bereitzustellen. Bevorzugt soll zumindest eines der eingangs beschriebenen Probleme gelöst werden und besonders bevorzugt sollen mehrere oder alle der genannten Probleme gelöst werden.

Die zuvor genannte Aufgabe wird erfindungsgemäß durch eine elektronische Schlossvorrichtung zum Verschließen eines Behältnisses, insbesondere zum Nachrüsten eines Schlüsseltresors, nach Anspruch 1 gelöst. Die erfindungsgemäße Schlossvorrichtung weist dabei zumindest auf: Einen elektrisch betreibbaren Aktuator zum Überführen der elektrischen Schlossvorrichtung aus einer geschlossenen Konfiguration in eine geöffnete Konfiguration, wobei von dem Aktuator bewirkbar ist, dass zumindest ein Verriegelungselement einer Verriegelungseinrichtung aus einer Riegelaufnahme in einen Bereich außerhalb der Riegelaufnahme bewegt wird, oder zum Überführen der elektrischen Schlossvorrichtung aus einer geöffneten Konfiguration in eine geschlossene Konfiguration, wobei von dem Aktuator bewirkbar ist, dass das zumindest eine Verriegelungselement der Verriegelungseinrichtung aus dem Bereich außerhalb der Riegelaufnahme in die Riegelaufnahme bewegt wird. Weiterhin weist die erfindungsgemäße Schlossvorrichtung bevorzugt eine Nahfelddatenübertragungseinrichtung zum Empfangen von Daten von mindestens einem sich in einem definierten Abstandsbereich zu der elektronischen Schlossvorrichtung zeitweise befindenden mobilen Endgerät und zum Senden von Daten, insbesondere Zugangsdaten, an das zumindest eine sich in einem definierten Abstandsbereich zu der elektronischen Schlossvorrichtung zeitweise befindenden mobilen Endgerät, auf. Weiterhin weist die erfindungsgemäße elektronische Schlossvorrichtung bevorzugt eine Speichereinheit zum zumindest zeitweisen Speichern von Zeitdaten und/oder Zugangsdaten auf. Die Zeitdaten weisen dabei bevorzugt zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen bevorzugt zumindest Berechtigungsdaten und Identifikationsdaten auf, wobei die Berechtigungsdaten bevorzugt definieren, in Abhängigkeit welcher Identifikationsdaten der Aktuator die Schlossvorrichtung aus der geschlossenen Konfiguration in die geöffnete Konfiguration überführt. Die Identifikationsdaten geben bevorzugt eine Zuordnung zu dem mobilen Endgerät vor. Weiterhin weist die erfindungsgemäße Schlossvorrichtung bevorzugt eine Prozessoreinrichtung zum Abgleich der Berechtigungsdaten und der Identifikationsdaten auf. Der Aktuator ist bevorzugt im Falle eines positiven Abgleichs von der Prozessoreinrichtung zum Öffnen der Schlossvorrichtung ansteuerbar, wobei ein positiver Abgleich eine definierte Übereinstimmung der abgeglichenen Daten repräsentiert.

Diese Lösung ist vorteilhaft, da eine digital ansteuerbare elektrische Schlossvorrichtung bereitgestellt wird.

Weitere bevorzugte Ausführungsformen der vorliegenden Erfindung sind Gegenstand der Unteransprüche oder der nachfolgenden Beschreibungsteile.

Weiterhin weist die erfindungsgemäße Schlossvorrichtung zusätzlich mindestens eine Sensoreinrichtung zur Erfassung von zumindest einer Bewegung der Schlossvorrichtung und zur Erzeugung von Sensorsignale und/oder Sensordaten in Abhängigkeit der erfassten Bewegung auf. Zusätzlich oder alternativ weist die erfindungsgemäße Schlossvorrichtung bevorzugt mindestens eine von einem Feststromanschluss verschiedene Energiequelle zum Betreiben von zumindest dem Aktuator und/oder der Nahfelddatenübertragungseinrichtung und/oder der Speichereinheit und/oder der Prozessoreinrichtung und/oder der Sensoreinrichtung auf.

Erfindungsgemäß weist die erfindungsgemäße Schlossvorrichtung bevorzugt mindestens eine Steuerungseinrichtung zum Aktivieren von einer oder mehreren in einem Ruhezustand deaktivierten Einrichtung/en auf. Bei den im Ruhezustand deaktivierten Einrichtung handelt es sich bevorzugt zumindest um eine oder mehrere der folgenden Einrichtungen: der Aktuator und/oder die Nahfelddatenübertragungseinrichtung und/oder die Speichereinheit und/oder die Prozessoreinrichtung. Die Steuerungseinrichtung ist bevorzugt zumindest über eine Signal- und/oder Datenverbindung mit der Sensoreinrichtung verbunden. Von der Sensoreinrichtung erzeugte Sensordaten oder Sensorsignale sind bevorzugt über die Signal- und/oder Datenverbindung an die Steuerungseinrichtung übermittelbar. Von der Steuerungseinrichtung ist bevorzugt in Abhängigkeit der Sensordaten oder Sensorsignale zumindest eine deaktivierte Einrichtung aktivierbar.

Diese Lösung ist vorteilhaft, da eine elektronische Schlossvorrichtung bereitgestellt wird, die sehr energieeffizient ist. Beispielsweise ist bei Schlüsseltresoren, insbesondere bei in einem Mauerwerk eingebauten und bevorzugt runden Schlüsseltresoren, der einer elektronischen Schlossvorrichtung zur Verfügung stehende Raum sehr beschränkt. Derartige Schlüsseltresore weisen in der Regel einen Durchmesser von weniger als 10cm oder weniger als 8cm oder weniger als 7,5cm oder weniger als 7cm oder weniger als 6,5cm oder weniger als 6cm oder weniger als 5,5 cm oder weniger als 5cm oder weniger als 4,5cm auf. Daher ist der Bauraum, der für eine Energiequelle, insbesondere elektrische Batterie, insbesondere Lithium-Ionen-Batterie, vorgesehen sein kann, sehr klein. Derartige elektrische Schlossvorrichtungen werden in der Regel nur weniger Male pro Jahr betrieben, insbesondere in vielen Fällen sogar nur alle paar Jahre (mehr als 2 Jahre) einmal betrieben. Die vorliegende Lösung ermöglicht es den Stromverbrauch durch die Abschaltung einer Vielzahl an elektrischen Verbrauchern bzw. durch eine Überführung einer Vielzahl an elektrischen Verbrauchern in einen Ruhezustand den Stromverbrauch deutlich zu reduzieren.

Deaktiviert beschreibt hierbei einen Zustand, in dem die jeweilige Einrichtung in einer definierten Zeitspanne, insbesondere 1 Sekunde oder 1 Minute oder 1 Stunde oder 1 Tag, weniger als 20%, insbesondere weniger als 10% oder weniger als 5% oder weniger als 1% oder weniger als 0,5% oder weniger als 0,05% der im Normalbetrieb, insbesondere in derselben Zeitspanne, der jeweiligen Einrichtung erforderlichen elektrischen Energie verbraucht.

Erfindungsgemäß ist ein Verschlusssensor, insbesondere ein Tastsensor oder eine Lichtschranke, zum Überwachen der geschlossenen Konfiguration vorgesehen. Von dem Verschlusssensor sind bevorzugt Verschlusssignale und/oder Verschlussdaten erzeugbar. Bevorzugt repräsentieren die Verschlusssignale und/oder Verschlussdaten in einer Konfiguration die Präsenz des Verriegelungselements in der Riegelaufnahme und/oder die Verschlusssignale und/oder Verschlussdaten repräsentieren in einer weiteren Konfiguration die Präsenz des Verriegelungselements außerhalb der Riegelaufnahme. Diese Ausführungsform ist vorteilhaft, da dadurch sichergestellt werden kann, dass die Schlossvorrichtung tatsächlich in einen Betriebszustand (Verschließen des Behältnisses) überführt ist.

Gemäß einer weiteren bevorzugten Ausführungsform der vorliegenden Erfindung ist ein Kl-Model zum Abgleich der Sensorsignale und/oder Sensordaten der Sensoreinrichtung mit den definierten Sensorsignalen und/oder definierten Sensordaten von der Prozessoreinrichtung ausführbar.

Es bietet sich der Einsatz vortrainierter Kl-Modelle an. Hierzu werden erfasste und aufgezeichnete Sensordaten von Schlössern mit der zusätzlichen Information versehen ob tatsächlich ein Zugriffsversuch stattgefunden hat (ggf. die Art des Zugriffversuchs), oder nicht. Ein KI-System entwirft nun vereinfacht gesagt ein Modell und trainiert dieses auf Basis der präsentierten Daten. Letztlich können durch das trainierte KI-System Muster in den erfassten Daten, insbesondere im Zusammenspiel unterschiedlicher Sensoren erkannt werden, die darauf schließen lassen ob ein unerlaubter Zugriffsversuch stattfindet. Diese vortrainierte Mustererkennung kann dann in die Schlosselektronik geladen werden und permanent die erfassten Sensordaten auswerten.

Gemäß einer weiteren bevorzugten Ausführungsform der vorliegenden Erfindung sind von der Prozessoreinrichtung die Sensorsignale und/oder Sensordaten in der Speichereinheit abspeicherbar. Von der Prozessoreinrichtung sind bevorzugt weitere Daten, insbesondere Uhrzeit des Beginns der Sensorsignalerfassung und/oder Sensordatenerfassung und/oder Ende der Sensorsignalerfassung und/oder Sensordatenerfassung und/oder Datum, erfassbar und in der Speichereinheit abspeicherbar. Diese Ausführungsform ist vorteilhaft, da eine sehr genau Dokumentation des unzulässigen Zugriffs vornehmbar ist, wodurch weitere Sicherheitsmechanismen möglich werden und/oder Strafverfolgung möglich ist.

Erfindungsgemäß ist durch die von der Prozessoreinrichtung auslösbare Alarmfunktion der Aktuator zum Überführen des Verriegelungselements aus der Manipulationskonfiguration in die Verschlusskonfiguration ansteuerbar, insbesondere wenn von dem Verschlusssensor eine Abweichung von der Verschlusskonfiguration oder eine Manipulationskonfiguration bestimmbar ist. Diese Ausführungsform ist vorteilhaft, da durch das Ansteuern des Aktuators der unzulässige Zugriff erschwert wird. Bevorzugt ist ein Verriegelungselement in der Manipulationskonfiguration weiter vom Aktuator ausfahrbar als in einer Verschlusskonfiguration.

Die oben genannte Aufgabe wird erfindungsgemäß ebenfalls durch eine Öffnungseinrichtung gemäß Anspruch 6 gelöst. Die Öffnungseinrichtung ist dabei bevorzugt eine Verschlusstür, ein Verschlussdeckel oder eine Verschlussklappe, zum Einbau in einem Behältnis mindestens aufweisend hierin beschriebene elektronische Schlossvorrichtung. Diese Lösung ist vorteilhaft, da mit der Öffnungseinrichtung bestehende Behältnisse, insbesondere Tresore, wie z.B. in einem Mauerwerk eingebaute Schlüsseltresore, umrüstbar sind, wodurch ressourcensparend die Integration des jeweiligen Tresors in ein serverbasiertes System möglich ist. Insbesondere müssen keine aufwendigen Ausbauten des Tresorkörpers aus dem Mauerwerk und der Einbau eines neuen Tresorkörpers in das Mauerwerk vorgenommen werden.

Die oben genannte Aufgabe wird erfindungsgemäß ebenfalls durch ein hierin beschriebenes Behältnis, insbesondere ein Behältnis gemäß Anspruch 7, gelöst. Das Behältnis ist dabei bevorzugt ein Tresor, insbesondere ein Schlüsseltresor, und weist besonders bevorzugt eine hierin beschriebene elektronische Schlossvorrichtung oder eine hierin beschriebene Öffnungseinrichtung auf.

Die oben genannte Aufgabe wird ferner durch ein Verfahren gemäß Anspruch 8 zum Betätigen einer elektronischen Schlossvorrichtung, insbesondere zum Nachrüsten eines Behältnisses, insbesondere einer hierin beschriebenen Schlossvorrichtung, oder eines Behältnisses mit einer elektrischen Schlossvorrichtung, einer hierin beschriebenen Schlossvorrichtung, gelöst. Das Verfahren weist bevorzugt mindestens die nachfolgenden Schritte auf:
Bereitstellen einer hierin beschriebenen elektronischen Schlossvorrichtung,
Bereitstellen eines mobilen Endgeräts, wobei das mobile Endgerät ein Nahfelddatenübertragungsmittel zum Datenaustausch mit der Nahfelddatenübertragungseinrichtung des Behältnisses aufweist, wobei das mobile Endgerät bevorzugt ein Fernfelddatenübertragungsmittel, insbesondere LTE, zum Datenaustausch mit einer Servereinrichtung aufweist und wobei das mobile Endgerät bevorzugt eine Prozessoreinheit zum Ausführen einer Steuerungsapplikation aufweist. Das mobile Endgerät weist bevorzugt eine Speichereinheit zum Speichern von Schlossneukonfigurationsdaten und von Schlossbetriebsdaten auf.

Die Schlossbetriebsdaten werden bevorzugt durch die Nahfelddatenübertragungseinrichtung zur Weiterleitung an die Servereinrichtung an das Nahfelddatenübertragungsmittel des mobilen Endgeräts übermittelt. Bevorzugt empfängt das mobile Endgerät die Schlossneukonfigurationsdaten von der Servereinrichtung über das Fernfelddatenübertragungsmittel. Die Schlossneukonfigurationsdaten werden besonders bevorzugt in Antwort auf die mittels dem Nahfelddatenübertragungsmittel an den Servereinrichtung übermittelten Schlossbetriebsdaten erzeugt. Die Schlossbetriebsdaten weisen bevorzugt zumindest Zeitdaten und Zugangsdaten auf. Weiterhin weist das Verfahren bevorzugt den Schritt des manuellen Bewegens zumindest eines Teils der Schlossvorrichtung auf bis Signale und/oder Daten vom NFC-Tag, insbesondere RFID-Tag, über die gerichtete Antenne zur Prozessoreinrichtung übermittelt werden. Weiterhin weist das Verfahren bevorzugt den Schritt des Übermittelns von Zielpositionsdaten durch die Nahfelddatenübertragungseinrichtung an das Nahfelddatenübertragungsmittel auf, insbesondere wenn die Prozessoreinrichtung Positionssignale und/oder Positionsdaten empfängt die eine Zielausrichtung der Schlossvorrichtung repräsentieren. Weiterhin weist das Verfahren bevorzugt den Schritt des Übermittelns von Verriegelungsbefehle zum Verriegeln der Schlossvorrichtung durch das Nahfelddatenübertragungsmittel an die Nahfelddatenübertragungseinrichtung auf, wobei der Aktuator bevorzugt in Abhängigkeit der empfangenen Verriegelungsbefehle zum Verriegeln der Verschlussvorrichtung von der Prozessoreinrichtung angesteuert wird.

Die Zielpositionsdaten können z.B. in der Schlosseinrichtung und/oder im mobilen Endgerät und/oder von einer Servereinrichtung mit Zielpositionsreferenzdaten abgeglichen werden. Erfolgt der Abgleich in der Schlosseinrichtung und/oder im mobilen Endgerät, dann kann das Abgleichergebnis an die Servereinrichtung übermittelt werden. Im Falle eines positiven Abgleichs, d.h. einer ausreichenden Übereinstimmung, werden bevorzugt Verriegelungsbefehle zum Verriegeln der Verschlussvorrichtung an die Prozessoreinrichtung übermittelt, insbesondere von der Servereinrichtung und/oder von dem mobilen Endgerät.

Zusätzlich wird die oben genannte Aufgabe durch ein System nach Anspruch 9 42gelöst.

Weitere Vorteile, Ziele und Eigenschaften der vorliegenden Erfindung werden anhand nachfolgender Beschreibung anliegender Zeichnungen erläutert, in welchen beispielhaft das erfindungsgemäße Vorrichtungen, Verfahren und Systeme dargestellt sein können. Bauteile oder Elemente, die in den erfindungsgemäßen Vorrichtungen, Verfahren und Systeme bevorzugt eingesetzt werden und/oder welche in den Figuren wenigstens im Wesentlichen hinsichtlich ihrer Funktion übereinstimmen, können hierbei mit gleichen Bezugszeichen gekennzeichnet sein, wobei diese Bauteile oder Elemente nicht in allen Figuren beziffert oder erläutert sein müssen.

Darin zeigen:
- Fig. 1: ein erstes schematisches Beispiel einer erfindungsgemäßen elektrischen Schlossvorrichtung;
- Fig. 2: ein zweites schematisches Beispiel einer erfindungsgemäßen elektrischen Schlossvorrichtung;
- Fig. 3a-3c: schematische Schnittdarstellungen zur Veranschaulichung des Einbaus einer elektrischen Schlossvorrichtung in einem Behältnis, insbesondere in einem Schlüsseltresor,
- Fig. 4: schematische Darstellung einer Einbauvorrichtung zur Positionierung eines NFC-Tags im Behältnis, insbesondere dem Schlüsseltresor,
- Fig. 5: ein drittes schematisches Beispiel einer erfindungsgemäßen elektrischen Schlossvorrichtung;
- Fig. 6: ein viertes schematisches Beispiel einer erfindungsgemäßen elektrischen Schlossvorrichtung;
- Fig. 7: ein fünftes schematisches Beispiel einer erfindungsgemäßen elektrischen Schlossvorrichtung;
- Fig. 8 bis 11: rein schematisch ein Beispiel für die Datenübertragung gemäß der erfindungsgemäßen Vorrichtung/en, Verfahren oder System/e; und
- Fig. 12: rein beispielsweise ein bevorzugter Verfahrensablauf gemäß der vorliegenden Erfindung, wobei einzelne oder mehrere der gezeigten Schritte nicht oder auch in einer anderen Abfolge oder auch mehrfach durchgeführt werden können.

Gemäß Fig. 1 wird ein exemplarisches Beispiel einer erfindungsgemäßen Schlossvorrichtung 10 gezeigt.

Die hier gezeigte elektrische Schlossvorrichtung 10 weist einen elektrisch betreibbaren Aktuator 12 zum Überführen der elektrischen Schlossvorrichtung 10 aus einer geschlossenen Konfiguration in eine geöffnete Konfiguration auf. Von dem Aktuator 12 ist bewirkbar, dass zumindest ein Verriegelungselement 17 einer Verriegelungseinrichtung aus einer Riegelaufnahme (schlossvorrichtungsseitig) in einen Bereich außerhalb der Riegelaufnahme bewegt wird. Alternativ kann der Aktuator zum Überführen der elektrischen Schlossvorrichtung 10 aus einer geöffneten Konfiguration in eine geschlossene Konfiguration vorgesehen sein. Von dem Aktuator 12 ist bewirkbar, dass das zumindest eine Verriegelungselement 17 der Verriegelungseinrichtung aus dem Bereich außerhalb der Riegelaufnahme, insbesondere aus der Verriegelungselementaufnahme 60 (behälterseitig), in die Riegelaufnahme (schlossvorrichtungsseitig) bewegt wird. Weiterhin weist die Schlossvorrichtung 10 eine Nahfelddatenübertragungseinrichtung 14 (und eine damit verbundene Antenne 15) zum Empfangen von Daten von mindestens einem sich in einem definierten Abstandsbereich zu der elektronischen Schlossvorrichtung 10 zeitweise befindenden mobilen Endgerät 16 und zum Senden von Daten, insbesondere Zugangsdaten, an das zumindest eine sich in einem definierten Abstandsbereich zu der elektronischen Schlossvorrichtung 10 zeitweise befindenden mobilen Endgerät 16 auf. Das Bezugszeichen 18 kennzeichnet eine Speichereinheit zum zumindest zeitweisen Speichern von Zeitdaten und/oder Zugangsdaten und/oder Daten einer Sensoreinrichtung und/oder Detektionseinrichtung. Die Zeitdaten weisen zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen zumindest Berechtigungsdaten und Identifikationsdaten auf. Die Berechtigungsdaten definieren, in Abhängigkeit welcher Identifikationsdaten der Aktuator 12 die Schlossvorrichtung 10 aus der geschlossenen Konfiguration in die geöffnete Konfiguration überführt und die Identifikationsdaten geben eine Zuordnung zu dem mobilen Endgerät 16 vor. Weiterhin ist eine Prozessoreinrichtung 20 zum Abgleich der Berechtigungsdaten und der Identifikationsdaten vorgesehen. Der Aktuator 12 ist im Falle eines positiven Abgleichs von der Prozessoreinrichtung 20 zum Öffnen der Schlossvorrichtung 10 ansteuerbar, wobei ein positiver Abgleich bevorzugt eine definierte Übereinstimmung der abgeglichenen Daten repräsentiert. Der Aktuator 12 ist im Falle eines positiven Abgleichs von der Prozessoreinrichtung 20 zum Öffnen der Schlossvorrichtung 10 ansteuerbar, wobei ein positiver Abgleich eine definierte Übereinstimmung der abgeglichenen Daten repräsentiert. Das Bezugszeichen 23 kennzeichnet mindestens eine Sensoreinrichtung zur Erfassung von zumindest einer Bewegung der Schlossvorrichtung 10 und zur Erzeugung von Sensorsignale und/oder Sensordaten in Abhängigkeit der erfassten Bewegung. Weiterhin weist die Schlossvorrichtung 10 mindestens eine von einem Feststromanschluss verschiedene Energiequelle 22 zum Betreiben von zumindest dem Aktuator 12, der Nahfelddatenübertragungseinrichtung 14, der Speichereinheit 18, der Prozessoreinrichtung 20 und/oder der Sensoreinrichtung. Ferner ist mindestens eine Steuerungseinrichtung 21 zum Aktivieren von einer oder mehreren in einem Ruhezustand deaktivierten Einrichtung/en, wobei es sich bei der im Ruhezustand deaktivierten Einrichtung zumindest um eine oder mehrere der folgenden Einrichtungen handelt: Der Aktuator 12, die Nahfelddatenübertragungseinrichtung 14, die Speichereinheit 18 und/oder die Prozessoreinrichtung 20. Die Steuerungseinrichtung 21 ist zumindest über eine Signal- und/oder Datenverbindung mit der Sensoreinrichtung 23 verbunden, wobei von der Sensoreinrichtung 23 erzeugte Sensordaten oder Sensorsignale über die Signal- und/oder Datenverbindung an die Steuerungseinrichtung 21 übermittelbar sind. Von der Steuerungseinrichtung 21 ist in Abhängigkeit der Sensordaten oder Sensorsignale zumindest eine deaktivierte Einrichtung aktivierbar.

Zumindest der Aktuator 12 und die Nahfelddatenübertragungseinrichtung 14 sind im Ruhezustand deaktiviert, bevorzugt sind zumindest der Aktuator 12, die Nahfelddatenübertragungseinrichtung 14 und die Speichereinheit 18 im Ruhezustand deaktiviert.

Die elektrische Schlossvorrichtung weist einen länglicher Grundkörper 4 auf, wobei der längliche Grundkörper 4 ein erstes Ende 5 und ein zum ersten Ende 5 in Längsrichtung des Grundkörpers 4 beabstandetes zweites Ende 6 aufweist, wobei das erste Ende 5 eine Betätigungseinrichtung zum Bewegen des Grundkörpers 4 aufweist, wobei in Längsrichtung beabstandet zur Betätigungseinrichtung der Aktuator 12, die Nahfelddatenübertragungseinrichtung 14, die Speichereinheit 18, die Prozessoreinrichtung 20, die Energiequelle 22, die Steuerungseinrichtung 21, die Sensoreinrichtung 23 und eine vom Aktuator 12 bewegbare Verriegelungseinrichtung 17, insbesondere ein Verriegelungselement, angeordnet sind. Der Aktuator 12, die Nahfelddatenübertragungseinrichtung 14, die Speichereinheit 18, die Prozessoreinrichtung 20, die Sensoreinrichtung 23 und die Energiequelle 22 sind zumindest mittelbar, und bevorzugt unmittelbar, mit dem Grundkörper 4 verbunden, insbesondere bilden diese Einrichtungen zusammen eine gemeinsame Baugruppe aus. Bevorzugt ist im Bereich des ersten Endes 5 des Grundkörpers 4, insbesondere näher beabstandet zum ersten Ende 5 als zum zweiten Ende 6 des Grundkörpers 4, zumindest ein Verriegelungselement 17 der Verriegelungseinrichtung vorgesehen. Der Grundkörper 4 weist eine Frontabdeckung 7 zur Abdeckung eines Behältnisses 1, insbesondere Tresors, auf. Die Betätigungseinrichtung ist zum manuellen Beaufschlagen des Grundkörpers 4 mit Kräften zum Bewegen des Grundkörpers 4 relativ zur Umgebung ausgestaltet. Die Sensoreinrichtung 23 weist zumindest einen Beschleunigungssensor auf. Der Beschleunigungssensor ist zum Ausgeben von Beschleunigungssignalen und/oder Beschleunigungsdaten in Abhängigkeit von über die Betätigungseinrichtung eingeleiteten Kräften ausgebildet. Die Betätigungseinrichtung ist plattenartig, insbesondere eben und mit Rauheit RA<25µm, ausgeführt und dient bevorzugt zum manuellen Einleiten von Klopfimpulsen.

Die Steuerungseinrichtung 21 ist zum Aktivieren einer oder mehrerer oder aller der deaktivierten Einrichtung in Abhängigkeit eines vorbestimmten Codes konfiguriert. Der Code besteht zumindest aus einer Sequenz an Beschleunigungssignalen und/oder Beschleunigungsdaten, wobei von der Steuerungseinrichtung 21 zum Überprüfen des Codes vom Beschleunigungssensor ausgegebene Beschleunigungssignale und/oder Beschleunigungsdaten auswertbar sind.

Die Sensoreinrichtung 23 kann alternativ oder zusätzlich zumindest einen Lagesensor, insbesondere ein Gyroskop, zum Erfassen von einer oder mehrerer Drehbewegungen des Grundkörpers 4 aufweisen. Die Betätigungseinrichtung weist zumindest ein Hebelelement (nicht gezeigt) zur zumindest teilweisen Rotation des Grundkörpers 4 auf und dient bevorzugt zum manuellen Einleiten von Rotationsbewegungen.

Die Steuerungseinrichtung 21 ist zum Aktivieren einer oder mehrerer oder aller der deaktivierten Einrichtung in Abhängigkeit eines vorbestimmten Codes konfiguriert. Der Code besteht zumindest aus einer Sequenz an Lagesignalen und/oder Lagedaten, wobei von der Steuerungseinrichtung 21 zum Überprüfen des Codes vom Lagesensor ausgegebene Lagesignale und/oder Lagedaten auswertbar sind. Von der Steuerungseinrichtung 21 ist infolge der Überprüfung des Codes die Nahfelddatenübertragungseinrichtung 14 aktivierbar bzw. deren Aktivierung veranlassbar. Mittels der Nahfelddatenübertragungseinrichtung 14 sind Signale und/oder Daten zum Öffnen der Schlossvorrichtung 10 empfangbar, wobei die Nahfelddatenübertragungseinrichtung 14 zum Senden und Empfangen von Signalen und/oder Daten per Funk, insbesondere Bluetooth, WLAN, ZigBee oder NFC, ausgebildet ist.

Die Grundlage für diese Lösung besteht aus einem batteriebetriebenen elektronischen Schloss. Im vorliegenden Falle ist bevorzugt die gesamte Elektronik nebst Batterie in die Verschlusskappe integriert und bildet dadurch die erfindungsgemäße elektrische Schlossvorrichtung 10 aus.

Ein wesentlicher Vorteil dieser Lösung ist es, dass eine Batterielaufzeit des elektronischen Schlosses bzw. dr Schlossvorrichtung 10 von 10 Jahren und mehr erreicht werden kann. Dies erfolgt dadurch, dass eine Vielzahl an Komponenten deaktiviert bzw. in den "Tiefschlaf" versetzt werden, wodurch alle nicht wesentlichen Funktionen deaktiviert werden, um so einen Stromverbrauch im nA Bereich zu realisieren. Hier müssen wir das Schloss aktiv aufwecken, wenn wir mit diesem kommunizieren möchten. Dies führt dazu, dass die Schlossvorrichtung 10 aktiv "aufgeweckt" werden muss.

Aus Sicherheitsgründen weist die Schlossvorrichtung 10 bevorzugt keinen Taster oder Schalter in der Frontplatte auf, da ein solches Element immer Ziel von Einbruchsversuchen oder einfach nur Vandalismus sein kann. Und wird der Schalter oder Taster zerstört, dann ist das Schloss bzw. die Schlossvorrichtung 10 nicht mehr zu öffnen, weil es nicht mehr aufgeweckt werden kann.

Aus diesem Grund können mehrere, insbesondere zwei oder mehr als zwei unterschiedliche Technologien in der Schlossvorrichtung 10 integriert sein, um die Schlossvorrichtung 10 aus dem Tiefschlaf zu wecken. Mit jeder der Technologien ist es bevorzugt möglich die Schlossvorrichtung 10 aufzuwecken. Einer der Unterschied ist dabei jedoch, dass nur mit einer Lösung eine Schlossvorrichtung 10 mit komplett planen Frontplatte 7 möglich ist, wohingegen bei einer anderen Lösung zumindest ein kleiner Griff an der Frontplatte 7 vorgesehen ist.

Die erste Lösung besteht aus einem in der Verschlusskappe integrierten Beschleunigungssensor, bzw. Schocksensor. Mit diesem ist es möglich durch Klopfen auf die Verschlusskappe - analog zum Klopfen an eine Tür - dem Schloss ein Signal zum Aufwachen zu geben. Es ist auch denkbar, dass eine bestimmte Sequenz geklopft werden muss (eine Art Kodierung), damit das Schloss aus dem Tiefschlaf erwacht.

Für die zweite Lösung wird einen Sensor zur Lageerkennung vorgesehen. Damit kann festgestellt werden, ob die Schlossvorrichtung 10 im Zylinder bzw. Behältnis 1 gedreht wird. Um die Schlossvorrichtung 10 aufzuwecken kann man es z.B. an einem kleinen Griff an der Frontplatte um 45 Grad nach links oder rechts drehen. Auch hier kann ggf. eine kodierte Sequenz ausgewertet werden, um die Schlossvorrichtung 10 aufzuwecken.

Sobald die Schlossvorrichtung 10 auf die eine oder andere Art aufgeweckt wurde startet die Elektronik und nach wenigen Millisekunden kann z.B. mittels Nahfeldfunk eine Verbindung mit der Schlossvorrichtung (und einem mobilen Endgerät 16) hergestellt werden oder diesem kann ein Signal zum Öffnen gegeben werden. Sofern die Schlossvorrichtung 10 nicht mittels Nahfeldfunk, insbesondere einer Nahfelddatenübertragungseinrichtung, geöffnet werden kann oder soll, können mit den voran beschriebenen Kodierungen auch Zugangscodes "gemorst" oder über eine Betätigungseinrichtung (Griff oder Frontplatte) ähnlich einem Tresor Drehschloss mittels "links, Mitte, rechts" Stellungen ein Code eingegeben werden.

Zusätzlich oder alternativ ist von der Energiequelle 22 bevorzugt ebenfalls, insbesondere zumindest zeitweise, eine Detektionseinrichtung 96 mit Energie versorgbar.

Bevorzugt kann eine Aufnahmeeinrichtung 92 zum Aufnehmen von zumindest einer Halteeinrichtung 90 zum Halten von zumindest einem Objekt 2, insbesondere zumindest einem mechanischen Schlüssel, vorgesehen sein. Weiterhin kann die mindestens eine Detektionseinrichtung 96 zur Detektion der Präsenz von der zumindest einen Halteeinrichtung 90 in oder an der Aufnahmeeinrichtung 92 und zur Erzeugung von Detektionssignale und/oder Detektionsdaten in Abhängigkeit der erfassten Präsenz vorgesehen sein. (vgl. Fig. 6 oder Fig. 7)

Zusätzlich oder alternativ ist mindestens eine gerichtete Antenne 70 vorgesehen, wobei die gerichtete Antenne 70 zum Übertragen von Energie- / Daten- und/oder Signalen an einen bevorzugt passiven NFC-Tag 72, insbesondere RFID-Tag, und/oder zum Empfangen von Energie- / Daten- und/oder Signalen von dem RFID-Tag vorgesehen ist. Die gerichtete Antenne 70 ist bevorzugt mit der Prozessoreinrichtung 20 verbunden, wobei bis zu einem Maximalabstands zwischen dem NFC-Tag, insbesondere RFID-Tag, und der gerichteten Antenne 70 Daten und/oder Signale vom NFC-Tag 72, insbesondere RFID-Tag, über die gerichtete Antenne 70 der Prozessoreinrichtung 20 zuleitbar sind. Der Maximalabstand ist bevorzugt kleiner als 30mm, insbesondere kleiner als 20mm oder kleiner als 10mm, ist, wobei die Daten und/oder Signale vom NFC-Tag 72, insbesondere RFID-Tag, zumindest Positionssignale und/oder Positionsdaten repräsentieren, wobei durch die Positionssignale und/oder Positionsdaten eine Zielausrichtung der Schlossvorrichtung 10 repräsentiert wird und/oder wobei die Daten und/oder Signale vom NFC-Tag 72 , insbesondere RFID-Tag, zumindest Installationsdaten repräsentieren, wobei durch die Installationsdaten eine Zuordnung der Schlosseinrichtung 10 zu dem NFC-Tag 72, insbesondere RFID-Tag, auswertbar ist. (vgl. Fig. 2 oder Fig. 7)

Zusätzlich oder alternativ gleicht die Prozessoreinrichtung 20 die Sensorsignale und/oder Sensordaten der Sensoreinrichtung 23 mit definierten Sensorsignalen und/oder definierten Sensordaten ab, wobei die definierten Sensorsignale und/oder definierten Sensordaten eine Bewegung oder eine Gruppe an zulässigen Bewegungen und/oder eine unzulässige Bewegung oder eine Gruppe an unzulässige Bewegungen repräsentierten, wobei von der Prozessoreinrichtung 20 eine Alarmfunktion auslösbar ist, wenn durch den Abgleich bestimmt wird, dass die Sensorsignale und/oder Sensordaten Bewegungen repräsentieren, die von zulässigen Bewegungen abweichen und/oder die unzulässigen Bewegungen entsprechen. (vgl. Fig. 5 und Fig. 7)

Gemäß Fig. 2 wird ein weiteres exemplarisches Beispiel einer erfindungsgemäßen Schlossvorrichtung 10 gezeigt. Die elektronische Schlossvorrichtung 10 dient dabei zum Verschließen eines Behältnisses 1, insbesondere zum Nachrüsten eines Schlüsseltresors.

Die hier gezeigte elektrische Schlossvorrichtung 10 weist einen elektrisch betreibbaren Aktuator 12 zum Überführen der elektrischen Schlossvorrichtung 10 aus einer geschlossenen Konfiguration in eine geöffnete Konfiguration auf. Von dem Aktuator 12 ist bewirkbar, dass zumindest ein Verriegelungselement 17 einer Verriegelungseinrichtung aus einer Riegelaufnahme (schlossvorrichtungsseitig) in einen Bereich außerhalb der Riegelaufnahme bewegt wird. Alternativ kann der Aktuator zum Überführen der elektrischen Schlossvorrichtung 10 aus einer geöffneten Konfiguration in eine geschlossene Konfiguration vorgesehen sein. Von dem Aktuator 12 ist bewirkbar, dass das zumindest eine Verriegelungselement 17 der Verriegelungseinrichtung aus dem Bereich außerhalb der Riegelaufnahme, insbesondere aus der Verriegelungselementaufnahme 60 (behälterseitig), in die Riegelaufnahme (schlossvorrichtungsseitig) bewegt wird. Weiterhin weist die Schlossvorrichtung 10 eine Nahfelddatenübertragungseinrichtung 14 (und eine damit verbundene Antenne 15) zum Empfangen von Daten von mindestens einem sich in einem definierten Abstandsbereich zu der elektronischen Schlossvorrichtung 10 zeitweise befindenden mobilen Endgerät 16 und zum Senden von Daten, insbesondere Zugangsdaten, an das zumindest eine sich in einem definierten Abstandsbereich zu der elektronischen Schlossvorrichtung 10 zeitweise befindenden mobilen Endgerät 16 auf. Das Bezugszeichen 18 kennzeichnet eine Speichereinheit zum zumindest zeitweisen Speichern von Zeitdaten und/oder Zugangsdaten und/oder Daten einer Sensoreinrichtung und/oder Detektionseinrichtung. Die Zeitdaten weisen zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen zumindest Berechtigungsdaten und Identifikationsdaten auf. Die Berechtigungsdaten definieren, in Abhängigkeit welcher Identifikationsdaten der Aktuator 12 die Schlossvorrichtung 10 aus der geschlossenen Konfiguration in die geöffnete Konfiguration überführt und die Identifikationsdaten geben eine Zuordnung zu dem mobilen Endgerät 16 vor. Weiterhin ist eine Prozessoreinrichtung 20 zum Abgleich der Berechtigungsdaten und der Identifikationsdaten vorgesehen. Der Aktuator 12 ist im Falle eines positiven Abgleichs von der Prozessoreinrichtung 20 zum Öffnen der Schlossvorrichtung 10 ansteuerbar, wobei ein positiver Abgleich bevorzugt eine definierte Übereinstimmung der abgeglichenen Daten repräsentiert. Die gezeigte Schlossvorrichtung weist mindestens eine von einem Feststromanschluss verschiedene Energiequelle 22 zum Betreiben von zumindest dem Aktuator 12, der Nahfelddatenübertragungseinrichtung 14, der Speichereinheit 18 und/oder der Prozessoreinrichtung 20 auf. Das Bezugszeichen 80 kennzeichnet mindestens eine gerichtete Antenne, wobei die gerichtete Antenne 80 zum Übertragen von Energie- / Daten- und/oder Signalen an einen bevorzugt passiven NFC-Tag 82, insbesondere RFID-Tag, und/oder zum Empfangen von Energie- / Daten- und/oder Signalen von dem RFID-Tag vorgesehen ist, wobei die gerichtete Antenne 80 mit der Prozessoreinrichtung 20 verbunden ist, wobei bis zu einem Maximalabstands zwischen dem NFC-Tag 82, insbesondere RFID-Tag, und der gerichteten Antenne 80 Daten und/oder Signale vom NFC-Tag 82, insbesondere RFID-Tag, über die gerichtete Antenne 80 der Prozessoreinrichtung 20 zuleitbar sind, wobei der Maximalabstand bevorzugt kleiner als 30mm, insbesondere kleiner als 20mm oder kleiner als 10mm, ist, wobei die Daten und/oder Signale vom NFC-Tag 82, insbesondere RFID-Tag, zumindest Positionssignale und/oder Positionsdaten repräsentieren, wobei durch die Positionssignale und/oder Positionsdaten eine Zielausrichtung der Schlossvorrichtung 10 repräsentiert wird und/oder wobei die Daten und/oder Signale vom NFC-Tag 82, insbesondere RFID-Tag, zumindest Installationsdaten repräsentieren, wobei durch die Installationsdaten eine Zuordnung der Schlosseinrichtung 10 zu dem NFC-Tag 82, insbesondere RFID-Tag, auswertbar ist.

Die Schlossvorrichtung 10 weist einen länglichen Grundkörper 4 auf, wobei der längliche Grundkörper 4 ein erstes Ende 5 und ein zum ersten Ende 5 in Längsrichtung des Grundkörpers 4 beabstandetes zweites Ende 6 aufweist, wobei der Aktuator 12, die Nahfelddatenübertragungseinrichtung 14, die Speichereinheit 18, die Prozessoreinrichtung 20, die Verriegelungseinrichtung 17, die Energiequelle 22 und die gerichtete Antenne 80 zumindest mittelbar, und bevorzugt unmittelbar, mit dem Grundkörper 4 verbunden sind, insbesondere eine gemeinsame Baugruppe ausbilden, wobei die gerichtete Antenne 80 zum Übertragen von Energie und/oder Daten und/oder Signalen in radialer Richtung des Grundkörpers 4 angeordnet ist. Im Bereich des ersten Endes 5 des Grundkörpers 4, insbesondere näher beabstandet zum ersten Ende 5 als zum zweiten Ende 6 des Grundkörpers 4 ist zumindest ein Verriegelungselement 17 der Verriegelungseinrichtung vorgesehen.

Weiterhin bildet der Grundkörper 4 eine Frontabdeckung 7 zur Abdeckung eines Behältnisses 1, insbesondere Tresors, aus oder weist eine Frontabdeckung 7 zur Abdeckung des Behältnisses 1, insbesondere des Tresors, auf.

Das erste Ende 5, insbesondere die Frontabdeckung 7, stellt eine Betätigungseinrichtung zum Bewegen des Grundkörpers 4 dar, wobei in Längsrichtung beabstandet zur Betätigungseinrichtung der Aktuator 12, die Nahfelddatenübertragungseinrichtung 14, die Speichereinheit 18, die Prozessoreinrichtung 20, die Energiequelle 22, die gerichtete Antenne 80 und die Verriegelungseinrichtung 17 angeordnet sind,

Die gerichtete Antenne 80 ist als ein induktives Element ausgebildet, wobei die gerichtete Antenne 80 in Leiterbahnen der Platine angeordnet oder ausgebildet sein kann. Alternativ kann die gerichtete Antenne 80 in die Umfangswandung des Grundkörpers 4 integriert sein oder daran angeordnet sein.

Das Verriegelungselement 17 ist als Verschlusszapfen ausgebildet und die gerichtete Antenne 80 ist in einem definierten Winkel zu dem Verschlusszapfen 17 angeordnet, wobei die gerichtete Antenne 80 in einem Betriebszustand in einer Stellung ausgerichtet ist durch die vorgegeben ist, dass der Verschlusszapfen 17 in einer Richtung verschiebbar ist, die von einer lotrecht nach unten orientierten Richtung verschieden ist, insbesondere um mindestens +/- 5° oder mindestens +/-10° oder mindestens +/- 15° oder mindestens +/-20° verschieden ist.

Von der Prozessoreinrichtung 20 ist die Nahfelddatenübertragungseinrichtung 14 zum Übermitteln von Zielpositionsdaten ansteuerbar, wenn die Prozessoreinrichtung 20 Positionssignale und/oder Positionsdaten empfängt, die eine Zielausrichtung der Schlossvorrichtung 10 repräsentieren.

In Antwort auf die von der Nahfelddatenübertragungseinrichtung 14 übermittelten Zielpositionsdaten sind von der Nahfelddatenübertragungseinrichtung 14 Verriegelungsbefehle zum Verriegeln der Schlossvorrichtung 10 empfangbar, wobei der Aktuator 12 in Abhängigkeit der empfangenen Verriegelungsbefehle zum Verriegeln der Schlossvorrichtung 10 von der Prozessoreinrichtung 20 ansteuerbar ist.

Ein Verschlusssensor 62, 64, insbesondere ein Tastsensor 62 oder eine Lichtschranke 64, ist zum Überwachen der geschlossenen Konfiguration vorgesehen, wobei von dem Verschlusssensor 62, 64 Verschlusssignale und/oder Verschlussdaten erzeugbar sind, wobei die Verschlusssignale und/oder Verschlussdaten in einer Konfiguration die Präsenz des Verriegelungselements 17 in der Riegelaufnahme (behälterseitig) repräsentieren und/oder wobei die Verschlusssignale und/oder Verschlussdaten in einer weiteren Konfiguration die Präsenz des Verriegelungselements außerhalb der Riegelaufnahme repräsentieren.

Von der Prozessoreinrichtung 20 ist die Nahfelddatenübertragungseinrichtung 14 zum Übermitteln von Zielpositionsdaten ansteuerbar, wenn die Prozessoreinrichtung 20 Positionssignale und/oder Positionsdaten empfängt die eine Zielausrichtung der Schlossvorrichtung 10 repräsentieren und wenn die Prozessoreinrichtung 20 Verschlusssignale und/oder Verschlussdaten des Verschlusssensors 62, 64 in der Konfiguration empfängt, in der die Verschlusssignale und/oder Verschlussdaten die Präsenz des Verriegelungselements 17 in der Riegelaufnahme repräsentieren.

Die vorliegende Ausführungsform ist vorteilhaft, da damit bestimmt werden kann, ob sich die Schlossvorrichtung im dazugehörigen Zylinder bzw. Behältnis 1 befindet, bevor es verschlossen wird. Diese Ausführungsform kann besonders bevorzugt als "Retrofit" Nachrüstlösung dienen, wodurch ohne aufwändige technische Umbaute an den bestehenden, fest eingebauten Zylindern ein Upgrade der Zylinder bzw. Behältnisse 1 möglich ist. Es ist in der Regel auch nicht viel Platz in den Zylindern bzw. Behältnissen 1, weswegen die Lösung besonders bevorzugt sehr klein ist.

Die vorliegende Lösung funktioniert mit NFC-Technologie, insbesondere RFID Technologie. Dazu wird in den Zylinder bzw. das Behältnis 1 bevorzugt ca. 30mm hinter dem vorderen Rand ein passiver NFC-Tag, insbesondere RFID Tag, aufgeklebt. Der Tag ist bevorzugt nur wenige zehntel Millimeter dick und besonders bevorzugt mit einem widerstandsfähigen Überzug, insbesondere aus einem Polymermaterial, gegen einfache mechanische Beschädigungen geschützt. In der Schlossvorrichtung ist eine NFC-Antenne, insbesondere eine RFID Antenne, integriert und derart positioniert, dass der NFC-Tag, insbesondere der RFID Tag, nur gelesen werden kann, wenn die Schlossvorrichtung 10 im Zylinder bzw. Behältnis 1 steckt.

Steckt die Verschlussvorrichtung 10 im Zylinder bzw. Behältnis 1 und der NFC-Tag, insbesondere RFID Tag, wird gelesen, dann kann die Schlossvorrichtung 10 z.B. über Nahfunktechnologie einer App das Signal geben, dass die Schlossvorrichtung 10 nun bereit ist geschlossen zu werden. Solange der Tag von der Schlossvorrichtung 10 nicht gelesen werden kann verweigert dieses den Befehlt zum Schließen.

Da die App entweder direkt mit dem Server 38 verbunden ist, der die Nutzungsdaten überwacht, bzw. diese Daten zu einem späteren Zeitpunkt synchronisiert, kann zentral nachvollzogen werden wer die Schlossvorrichtung 10 wann erfolgreich geschlossen hat.

Grundsätzlich ist es für die Funktion der Lösung unwesentlich, ob der NFC-Tag, insbesondere RFID Tag, im Zylinder unten, oben oder an einer Seite angebracht wird. Da die Antenne in der Schlossvorrichtung 10 aber korrekt ausgerichtet sein muss, um das Tag zu lesen ist es hilfreich auf die Schlossvorrichtung 10 eine entsprechende Markierung anzubringen, wie sie eingesteckt werden muss. Wenn sich z.B. der Tag an der Oberseite des Zylinders bzw. Behältnisses 1 befestigt wird, kann auf der Frontplatte z eine Markierung für "oben" angebracht werden, damit der Nutzer weiß mit welcher Ausrichtung die Schlossvorrichtung das Behältnis 1 schließen kann. Ein optisches oder akustisches Feedback seitens der Schlossvorrichtung 10, sobald die richtige Position gefunden ist und der Tag gelesen werden kann erleichtern das zusätzlich.

Nachdem das NFC-Feld, insbesondere RFID Feld, bzw. die Antenne in der definierten Umgebung des Zylinders bzw. des Behältnisses 1 zwar sehr gut justiert werden kann, jedoch viele Parameter beeinflussen können in welcher Position genau der Tag gelesen werden kann, wird es sicher zu Situationen kommen, in denen das Tag bereits gelesen werden kann, die Schlossvorrichtung 10 aber noch nicht vollständig im Zylinder bzw. Behältnis 1 steckt. Steckt die Schlossvorrichtung 10 noch nicht vollständig im Zylinder bzw. dem Behältnis 1, dann kann der Schließbolzen aber nicht einrasten und die Schlossvorrichtung 10 wird nicht verriegelt.

In einem solchen Fall könnte die vermeintlich verschlossene Schlossvorrichtung 10 mit geringem Kraftaufwand wieder entfernt werden, da der Bolzen 17 ja nicht eingerastet ist. Da die Schlossvorrichtung 10 jedoch nicht nur den NFC-Tag, insbesondere RFID Tag, auswertet, sondern ebenfalls über Sensoren 62, 64 verfügt (z.B. Taster), die erkennen, ob der Schließbolzen 17 eingerastet ist können in diesem Fall entsprechende Warnungen generiert werden.

Z.B. kann an den Server 38 kommuniziert werden, dass die Schlossvorrichtung 10 nicht korrekt verschlossen ist. Der Server 38 kann wiederum den Nutzer über verschiedene Kommunikationskanäle darüber in Kenntnis setzen, dass der Schließvorgang nicht erfolgreich abgeschlossen ist. Darüber hinaus kann auch die Schlossvorrichtung 10 selbst mittels akustischer oder optischer Signale dem Nutzer signalisieren, dass noch ein Problem vorliegt. Bevorzugt weist jede in dieser Schrift beschrieben elektrische Schlossvorrichtung eine oder mindestens eine Ausgabeeinrichtung, insbesondere zum optischen und/oder akustischen Ausgeben von Signalen und/oder Informationen, auf.

Nachdem ein NFC-Tag, insbesondere RFID Tag, eine eindeutige ID enthält, kann auch die Schlossvorrichtung 10 so konfiguriert werden, dass sie nur in genau diesem Zylinder bzw. Behältnis 1 funktioniert. Dies ist z.B. für die Inventarisierung ein wesentlicher Vorteil.

Zusätzlich oder alternativ ist von der Energiequelle 22 bevorzugt ebenfalls, insbesondere zumindest zeitweise, mindestens eine Sensoreinrichtung 23 (vgl. Fig. 1 und Fig. 7) mit Energie versorgbar.

Weiterhin kann die erfindungsgemäße Schlossvorrichtung 10 mindestens eine Steuerungseinrichtung 21 (vgl. Fig. 1 und Fig. 6) mit zum Aktivieren von einer oder mehreren in einem Ruhezustand deaktivierten Einrichtung/en aufweisen. Bevorzugt handelt es sich bei der im Ruhezustand deaktivierten Einrichtung zumindest um eine oder mehrere der folgenden Einrichtungen der Aktuator 12, die Nahfelddatenübertragungseinrichtung 14, die Speichereinheit 18 und/oder die Prozessoreinrichtung 20. Die Steuerungseinrichtung 21 ist bevorzugt zumindest über eine Signal- und/oder Datenverbindung mit der Sensoreinrichtung 23 verbunden. Von der Sensoreinrichtung 23 erzeugte Sensordaten oder Sensorsignale sind bevorzugt über die Signal- und/oder Datenverbindung an die Steuerungseinrichtung 21 übermittelbar. Von der Steuerungseinrichtung 21 ist bevorzugt in Abhängigkeit der Sensordaten oder Sensorsignale zumindest eine deaktivierte Einrichtung aktivierbar. (vgl. Fig. 1 oder Fig. 7)

Zusätzlich oder alternativ gleicht die Prozessoreinrichtung 20 die Sensorsignale und/oder Sensordaten der Sensoreinrichtung 23 mit definierten Sensorsignalen und/oder definierten Sensordaten ab, wobei die definierten Sensorsignale und/oder definierten Sensordaten eine Bewegung oder eine Gruppe an zulässigen Bewegungen und/oder eine unzulässige Bewegung oder eine Gruppe an unzulässige Bewegungen repräsentierten, wobei von der Prozessoreinrichtung 20 eine Alarmfunktion auslösbar ist, wenn durch den Abgleich bestimmt wird, dass die Sensorsignale und/oder Sensordaten Bewegungen repräsentieren, die von zulässigen Bewegungen abweichen und/oder die unzulässigen Bewegungen entsprechen. (vgl. Fig. 5 oder Fig. 7)

Zusätzlich oder alternativ ist von der Energiequelle 22 bevorzugt ebenfalls, insbesondere zumindest zeitweise, eine Detektionseinrichtung 96 (vgl. Fig. 6 oder Fig. 7) mit Energie versorgbar.

Bevorzugt kann eine Aufnahmeeinrichtung 92 zum Aufnehmen von zumindest einer Halteeinrichtung 90 zum Halten von zumindest einem Objekt 2, insbesondere zumindest einem mechanischen Schlüssel, vorgesehen sein. Weiterhin kann die mindestens eine Detektionseinrichtung 96 zur Detektion der Präsenz von der zumindest einen Halteeinrichtung 90 in oder an der Aufnahmeeinrichtung 92 und zur Erzeugung von Detektionssignale und/oder Detektionsdaten in Abhängigkeit der erfassten Präsenz vorgesehen sein. (vgl. Fig. 6 oder Fig. 7)

Die Fig. 3a zeigt ein Behältnis 1, insbesondere ein Schlüsseltresor, das in einer Wand 66, insbesondere einer Steinwand, insbesondere einer Mauer oder einer Hauswand, fest installiert ist. Das Behältnis 1 weist eine Öffnung auf, in welche die erfindungsgemäße Schlossvorrichtung 10 einbringbar ist.

Das Behältnis 1 weist eine die innere Begrenzungsfläche ausbildenden Behältniswandung auf, durch die bevorzugt zumindest eine Verriegelungselementaufnahme (behälterseitig) bzw. eine Nut 60, insbesondere eine umlaufende Nut, insbesondere eine vollständig umlaufende Nut, zur Aufnahme eines oder mindestens eines Verriegelungszapfens 17 der Schlossvorrichtung 10 auf. Die Bezugszeichen 62 und 64 kennzeichnen dabei bevorzugt optische Sensoren und/oder Kontaktsensoren zur Erfassung der Präsenz eines Verriegelungselements 17 in der Verriegelungselementaufnahme 60.

Fig. 3b zeigt die Schlossvorrichtung 10 in einem Einbauzustand bzw. in einer Betriebskonfiguration bzw. in einer Verschlusskonfiguration, d.h. das Verriegelungselement 18 ist in die Verriegelungselementaufnahme 60 eingeführt.

Fig. 3c zeigt eine Darstellung gemäß der an der Schlossvorrichtung 10 eine gerichtete Antenne 70 angeordnet oder ausgebildet ist und gemäß der an dem Behältnis 1 ein NFC-Tag, insbesondere RFID-Tag, angeordnet oder ausgebildet ist. Der NFC-Tag und die gerichtete Antenne 70 sind so ausgerichtet, dass sie nur in einer korrekten Einbauposition der Schlossvorrichtung 10 in dem Behältnis 1 Signale und/oder Daten und/oder Energie austauschen können. Bevorzugt sendet die Schlossvorrichtung 10 somit ein Signal und/oder Daten an ein mobiles Endgerät 16, wenn die gerichtete Antenne 70 und der NFC-Tag 72 in hinreichend übereinstimmender Position angeordnet sind, wodurch einem Nutzer bzw. einer Bedienperson mitgeteilt werden kann, wann die die Schlossvorrichtung 10 korrekt positioniert ist.

Fig. 3 zeigt schematisch eine Schnittdarstellung der in Fig. 3c gezeigten Darstellung.

Fig. 4 zeigt eine Hebelvorrichtung 74 zur Anbringung von NFC-Tags in Behältnissen, insbesondere Schlüsseltresoren, mit Nut 60, insbesondere umlaufender Nut 60.

Die Hebelvorrichtung 74 weist bevorzugt eine Einbauvertiefung 75zum Einbringen in die Nut 60 des Schlüsseltresors auf. Durch das Zusammenwirken der Einbauvertiefung und der Nut 60 ist die Einbautiefe vorgegeben. Ein Hebelelement 76 ist an einem Schwenkpunkt 77gelagert, wobei sich einerseits des Schwenkpunkts 77 ein kurzer Hebelarm mit einem Halteelement zum Halten des NFC-Tags befindet und wobei sich andererseits des Schwenkpunkts 77 ein gegenüber dem kurzen Hebelarm längerer Hebelarm befindet. Bevorzugt ist der längere Hebelarm federbelastet (vgl. Federelement 78). Weiterhin weist die Hebelvorrichtung 74 einen ersten äußeren Ring 78 und einen zweiten äußeren Ring 79 auf, wobei der erste und der zweite äußere Ring 78, 79 außerhalb des Behältnisses 1 verbleiben. Der erste äußere Ring 78 umschließt bevorzugt mehrheitlich oder vollständig den zweiten äußeren Ring 79. Das Bezugszeichen 98 kennzeichnet eine Einrichtung zum Ausrichten des ersten Rings 78, insbesondere eine Libelle. Der zweite äußere Ring 79 ist bevorzugt rotatorisch bewegbar, wodurch sich das Hebelelement 76 und der Schwenkpunkt 77 auf einer Kreisbahn im Inneren des Behältnisses 1 bewegen. Es ist dadurch insbesondere eine Winkelstellung einstellbar, in der das NFC-Tag an die Behälterwand geklebt werden soll.

Gemäß Fig. 5 wird ein weiteres exemplarisches Beispiel einer erfindungsgemäßen Schlossvorrichtung 10 gezeigt. Die elektronische Schlossvorrichtung 10 dient dabei zum Verschließen eines Behältnisses 1, insbesondere zum Nachrüsten eines Schlüsseltresors 1.

Die hier gezeigte elektrische Schlossvorrichtung 10 weist einen elektrisch betreibbaren Aktuator 12 zum Überführen der elektrischen Schlossvorrichtung 10 aus einer geschlossenen Konfiguration in eine geöffnete Konfiguration auf. Von dem Aktuator 12 ist bewirkbar, dass zumindest ein Verriegelungselement 17 einer Verriegelungseinrichtung aus einer Riegelaufnahme (schlossvorrichtungsseitig) in einen Bereich außerhalb der Riegelaufnahme bewegt wird. Alternativ kann der Aktuator zum Überführen der elektrischen Schlossvorrichtung 10 aus einer geöffneten Konfiguration in eine geschlossene Konfiguration vorgesehen sein. Von dem Aktuator 12 ist bewirkbar, dass das zumindest eine Verriegelungselement 17 der Verriegelungseinrichtung aus dem Bereich außerhalb der Riegelaufnahme, insbesondere aus der Verriegelungselementaufnahme 60 (behälterseitig), in die Riegelaufnahme (schlossvorrichtungsseitig) bewegt wird. Weiterhin weist die Schlossvorrichtung 10 eine Nahfelddatenübertragungseinrichtung 14 (und eine damit verbundene Antenne 15) zum Empfangen von Daten von mindestens einem sich in einem definierten Abstandsbereich zu der elektronischen Schlossvorrichtung 10 zeitweise befindenden mobilen Endgerät 16 und zum Senden von Daten, insbesondere Zugangsdaten, an das zumindest eine sich in einem definierten Abstandsbereich zu der elektronischen Schlossvorrichtung 10 zeitweise befindenden mobilen Endgerät 16 auf. Das Bezugszeichen 18 kennzeichnet eine Speichereinheit zum zumindest zeitweisen Speichern von Zeitdaten und/oder Zugangsdaten und/oder Daten einer Sensoreinrichtung und/oder Detektionseinrichtung. Die Zeitdaten weisen zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen zumindest Berechtigungsdaten und Identifikationsdaten auf. Die Berechtigungsdaten definieren, in Abhängigkeit welcher Identifikationsdaten der Aktuator 12 die Schlossvorrichtung 10 aus der geschlossenen Konfiguration in die geöffnete Konfiguration überführt und die Identifikationsdaten geben eine Zuordnung zu dem mobilen Endgerät 16 vor. Weiterhin ist eine Prozessoreinrichtung 20 zum Abgleich der Berechtigungsdaten und der Identifikationsdaten vorgesehen. Der Aktuator 12 ist im Falle eines positiven Abgleichs von der Prozessoreinrichtung 20 zum Öffnen der Schlossvorrichtung 10 ansteuerbar, wobei ein positiver Abgleich bevorzugt eine definierte Übereinstimmung der abgeglichenen Daten repräsentiert.

Die gezeigte Schlossvorrichtung 10 weist bevorzugt mindestens eine Sensoreinrichtung 23 zur Erfassung von zumindest einer Bewegung der Schlossvorrichtung 10 und zur Erzeugung von Sensorsignale und/oder Sensordaten in Abhängigkeit der erfassten Bewegung auf. Weiterhin weist die Schlossvorrichtung 10 mindestens eine von einem Feststromanschluss verschiedene Energiequelle 22 zum Betreiben von zumindest dem Aktuator 12, der Nahfelddatenübertragungseinrichtung 14, der Speichereinheit 18, der Prozessoreinrichtung 20 und/oder der Sensoreinrichtung 23 auf.

Die Prozessoreinrichtung 20 gleicht die Sensorsignale und/oder Sensordaten der Sensoreinrichtung 23 mit definierten Sensorsignalen und/oder definierten Sensordaten ab. Die definierten Sensorsignale und/oder definierten Sensordaten repräsentieren eine Bewegung oder eine Gruppe an zulässigen Bewegungen und/oder eine unzulässige Bewegung oder eine Gruppe an unzulässige Bewegungen, wobei von der Prozessoreinrichtung 20 eine Alarmfunktion auslösbar ist, wenn durch den Abgleich bestimmt wird, dass die Sensorsignale und/oder Sensordaten Bewegungen repräsentieren, die von zulässigen Bewegungen abweichen und/oder die unzulässigen Bewegungen entsprechen. Die unzulässige Bewegung oder die Gruppe an unzulässigen Bewegungen repräsentieren Vibrationen oder Erschütterungen, die aus einer Beaufschlagung der Schlossvorrichtung 10 mit einem Werkzeug, insbesondere einer Bohrmaschine oder einem Hammer oder einem Stemmeisen, resultieren. Bevorzugt wird ein Kl-Model zum Abgleich der Sensorsignale und/oder Sensordaten der Sensoreinrichtung 23 mit den definierten Sensorsignalen und/oder definierten Sensordaten herangezogen und von der Prozessoreinrichtung 20 ausgeführt.

Von der Prozessoreinrichtung 20 sind die Sensorsignale und/oder Sensordaten in der Speichereinheit bzw. Speichereinrichtung 18 abspeicherbar. Von der Prozessoreinrichtung 20 sind weitere Daten, insbesondere Uhrzeit des Beginns der Sensorsignalerfassung und/oder Sensordatenerfassung und/oder Ende der Sensorsignalerfassung und/oder Sensordatenerfassung und/oder Datum, erfassbar und in der Speichereinheit 18 abspeicherbar. Ein Verschlusssensor 62, 64, insbesondere ein Tastsensor 62 oder eine Lichtschranke 64, zum Überwachen der geschlossenen Konfiguration vorgesehen ist, wobei von dem Verschlusssensor Verschlusssignale und/oder Verschlussdaten erzeugbar sind, wobei die Verschlusssignale und/oder Verschlussdaten in einer Verschlusskonfiguration die Präsenz des Verriegelungselements 17 in der Verschlussstellung repräsentieren und/oder wobei die Verschlusssignale und/oder Verschlussdaten in einer Manipulationskonfiguration eine Stellung abweichend von der Verschlussstellung repräsentieren. Durch die von der Prozessoreinrichtung 20 auslösbare Alarmfunktion ist der Aktuator zum Überführen des Verriegelungselements 17 aus der Manipulationskonfiguration in die Verschlusskonfiguration ansteuerbar, wenn von dem Verschlusssensor 62, 64 die eine Abweichung von der Verschlusskonfiguration oder eine Manipulationskonfiguration bestimmbar ist, insbesondere ohne, dass eine korrekter Öffnungsbefehl von der Nahfelddatenübertragungseinrichtung 14 empfangen wurde. Die Sensoreinrichtung 23 weist zumindest einen Beschleunigungssensor auf, wobei der Beschleunigungssensor zum Ausgeben von Beschleunigungssignalen und/oder Beschleunigungsdaten in Abhängigkeit von in die Schlossvorrichtung 10 eingeleiteten Kräften ausgebildet ist. Durch die von der Prozessoreinrichtung 20 auslösbare Alarmfunktion ist die Ausgabe eines Alarmsignals, insbesondere über eine optische und/oder akustische Signalquelle der elektrischen Schlossvorrichtung und/oder des Behältnisses, in Abhängigkeit von den Sensorsignalen und/oder Sensordaten bewirkbar.

Mittels des Schock- bzw. Bewegungssensors, insbesondere Beschleunigungssensors, lassen sich typische Vibrationsmuster erkennen, die auf einen Versuch hinweisen ein Schloss aufzubohren oder aufzustemmen. Hierzu bieten sich unter anderem vortrainierte Kl-Modelle an, die natürlich auch nur dann ausgeführt werden müssen, wenn einer der Sensoren angeschlagen und die Schlossvorrichtung 10, insbesondere durch eine Steuerungseinrichtung 21 (analog zu Fig. 1), aus dem Tiefschlaf geweckt hat (um Strom zu sparen).

Sobald ein unerlaubter Zugriffsversuch erkannt wird kann die Schlossvorrichtung 10 über einen optischen und akustischen Alarm auf sich aufmerksam machen, um den Angreifer von seinem Vorhaben abzubringen. Darüber hinaus können alle Daten bzgl. des Zugriffversuchs (Datum, Uhrzeit, etc.) lokal gespeichert und mit der nächsten Synchronisation an den Server 38 übertragen werden.

Auch der Sensor zur Lageerkennung (soweit vorgesehen) kann dazu dienen unerlaubten Zugriff zu erkennen. Da man, beschränkt durch die menschliche Anatomie, mit der Hand nur eine Drehbewegung von etwas mehr als 180 Grad ausführen kann, kann vermutet werden, dass, wenn eine kontinuierliche Bewegung der Schlossvorrichtung 10 von über 180 Grad erkannt wird, diese nicht von einer menschlichen Hand ausgeführt wird. Es darf dann durchaus vermutet werden, dass ein Versuch unternommen wird durch Ausübung einer kontinuierlichen Drehbewegung (z.B. mittels Akkuschrauber), sowie Zug oder Druck den Schlossriegel 17 zum Einklappen/Einfahren zu bringen.

Sollte ein derartiger Versuch erkannt werden, so kann die Elektronik der Schlossvorrichtung 10 nicht nur wie voran beschrieben Alarm schlagen und den Versuch dokumentieren. Bei einem derartigen Angriff kann die Elektronik sogar aktiv gegen den Versuch arbeiten.

Sobald der Schlossriegel 17 während des unerlaubten Zugriffversuchs die "vollständig geschlossen" Position verlässt (es öffnet sich der Kontakt), kann der Motor bzw. Aktuator 12, der den Riegel bewegt, versuchen die Bewegung (das erzwungene Einklappen) zu kompensieren und den Riegel wieder in die geschlossen Position drücken/fahren, bis der "vollständig geschlossene" Zustand erreicht ist.

Zusätzlich oder alternativ kann die erfindungsgemäße Schlossvorrichtung 10 mindestens eine Steuerungseinrichtung 21 zum Aktivieren von einer oder mehreren in einem Ruhezustand deaktivierten Einrichtung/en aufweisen. Bevorzugt handelt es sich bei der im Ruhezustand deaktivierten Einrichtung zumindest um eine oder mehrere der folgenden Einrichtungen der Aktuator 12, die Nahfelddatenübertragungseinrichtung 14, die Speichereinheit 18 und/oder die Prozessoreinrichtung 20. Die Steuerungseinrichtung 21 ist bevorzugt zumindest über eine Signal- und/oder Datenverbindung mit der Sensoreinrichtung 23 verbunden. Von der Sensoreinrichtung 23 erzeugte Sensordaten oder Sensorsignale sind bevorzugt über die Signal- und/oder Datenverbindung an die Steuerungseinrichtung 21 übermittelbar. Von der Steuerungseinrichtung 21 ist bevorzugt in Abhängigkeit der Sensordaten oder Sensorsignale zumindest eine deaktivierte Einrichtung aktivierbar. (vgl. Fig. 1 und Fig. 7)

Zusätzlich oder alternativ ist von der Energiequelle 22 bevorzugt ebenfalls, insbesondere zumindest zeitweise, eine Detektionseinrichtung 96 (vgl. Fig. 5 oder Fig. 6) mit Energie versorgbar.

Bevorzugt kann eine Aufnahmeeinrichtung 92 zum Aufnehmen von zumindest einer Halteeinrichtung 90 zum Halten von zumindest einem Objekt 2, insbesondere zumindest einem mechanischen Schlüssel, vorgesehen sein. Weiterhin kann die mindestens eine Detektionseinrichtung 96 zur Detektion der Präsenz von der zumindest einen Halteeinrichtung 90 in oder an der Aufnahmeeinrichtung 92 und zur Erzeugung von Detektionssignale und/oder Detektionsdaten in Abhängigkeit der erfassten Präsenz vorgesehen sein. (vgl. Fig. 6 und Fig. 7)

Zusätzlich oder alternativ ist mindestens eine gerichtete Antenne vorgesehen, wobei die gerichtete Antenne zum Übertragen von Energie- / Daten- und/oder Signalen an einen bevorzugt passiven NFC-Tag, insbesondere RFID-Tag, und/oder zum Empfangen von Energie- / Daten- und/oder Signalen von dem RFID-Tag vorgesehen ist. Die gerichtete Antenne ist bevorzugt mit der Prozessoreinrichtung verbunden, wobei bis zu einem Maximalabstands zwischen dem NFC-Tag, insbesondere RFID-Tag, und der gerichteten Antenne Daten und/oder Signale vom NFC-Tag, insbesondere RFID-Tag, über die gerichtete Antenne der Prozessoreinrichtung zuleitbar sind. Der Maximalabstand ist bevorzugt kleiner als 30mm, insbesondere kleiner als 20mm oder kleiner als 10mm, ist, wobei die Daten und/oder Signale vom NFC-Tag, insbesondere RFID-Tag, zumindest Positionssignale und/oder Positionsdaten repräsentieren, wobei durch die Positionssignale und/oder Positionsdaten eine Zielausrichtung der Schlossvorrichtung repräsentiert wird und/oder wobei die Daten und/oder Signale vom NFC-Tag, insbesondere RFID-Tag, zumindest Installationsdaten repräsentieren, wobei durch die Installationsdaten eine Zuordnung der Schlosseinrichtung zu dem NFC-Tag, insbesondere RFID-Tag, auswertbar ist. (vgl. Fig. 2 und Fig. 7)

Gemäß Fig. 6 wird ein weiteres exemplarisches Beispiel einer erfindungsgemäßen Schlossvorrichtung 10 gezeigt. Die elektronische Schlossvorrichtung 10 dient dabei zum Verschließen eines Behältnisses 1, insbesondere zum Nachrüsten eines Schlüsseltresors.

Die hier gezeigte elektrische Schlossvorrichtung 10 weist einen elektrisch betreibbaren Aktuator 12 zum Überführen der elektrischen Schlossvorrichtung 10 aus einer geschlossenen Konfiguration in eine geöffnete Konfiguration auf. Von dem Aktuator 12 ist bewirkbar, dass zumindest ein Verriegelungselement 17 einer Verriegelungseinrichtung aus einer Riegelaufnahme (schlossvorrichtungsseitig) in einen Bereich außerhalb der Riegelaufnahme bewegt wird. Alternativ kann der Aktuator zum Überführen der elektrischen Schlossvorrichtung 10 aus einer geöffneten Konfiguration in eine geschlossene Konfiguration vorgesehen sein. Von dem Aktuator 12 ist bewirkbar, dass das zumindest eine Verriegelungselement 17 der Verriegelungseinrichtung aus dem Bereich außerhalb der Riegelaufnahme, insbesondere aus der Verriegelungselementaufnahme 60 (behälterseitig), in die Riegelaufnahme (schlossvorrichtungsseitig) bewegt wird. Weiterhin weist die Schlossvorrichtung 10 eine Nahfelddatenübertragungseinrichtung 14 (und eine damit verbundene Antenne 15) zum Empfangen von Daten von mindestens einem sich in einem definierten Abstandsbereich zu der elektronischen Schlossvorrichtung 10 zeitweise befindenden mobilen Endgerät 16 und zum Senden von Daten, insbesondere Zugangsdaten, an das zumindest eine sich in einem definierten Abstandsbereich zu der elektronischen Schlossvorrichtung 10 zeitweise befindenden mobilen Endgerät 16 auf. Das Bezugszeichen 18 kennzeichnet eine Speichereinheit zum zumindest zeitweisen Speichern von Zeitdaten und/oder Zugangsdaten und/oder Daten einer Sensoreinrichtung und/oder Detektionseinrichtung. Die Zeitdaten weisen zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen zumindest Berechtigungsdaten und Identifikationsdaten auf. Die Berechtigungsdaten definieren, in Abhängigkeit welcher Identifikationsdaten der Aktuator 12 die Schlossvorrichtung 10 aus der geschlossenen Konfiguration in die geöffnete Konfiguration überführt und die Identifikationsdaten geben eine Zuordnung zu dem mobilen Endgerät 16 vor. Weiterhin ist eine Prozessoreinrichtung 20 zum Abgleich der Berechtigungsdaten und der Identifikationsdaten vorgesehen. Der Aktuator 12 ist im Falle eines positiven Abgleichs von der Prozessoreinrichtung 20 zum Öffnen der Schlossvorrichtung 10 ansteuerbar, wobei ein positiver Abgleich bevorzugt eine definierte Übereinstimmung der abgeglichenen Daten repräsentiert.

Die Schlossvorrichtung 10 weist eine Aufnahmeeinrichtung 92 zum Aufnehmen von zumindest einer Halteeinrichtung 90 zum Halten von zumindest einem Objekt 2, insbesondere zumindest einem mechanischen Schlüssel, auf. Zusätzlich weist die Schlossvorrichtung 10 mindestens eine Detektionseinrichtung 96 zur Detektion der Präsenz von der zumindest einen Halteeinrichtung 90 in oder an der Aufnahmeeinrichtung 92 und zur Erzeugung von Detektionssignale und/oder Detektionsdaten in Abhängigkeit der erfassten Präsenz auf.

Weiterhin weist die Schlossvorrichtung 10 mindestens eine von einem Feststromanschluss verschiedene Energiequelle 22 zum Betreiben von zumindest dem Aktuator 12, der Nahfelddatenübertragungseinrichtung 14, der Speichereinheit 18, der Detektionseinrichtung 96 und/oder der Prozessoreinrichtung 20. Die Aufnahmeeinrichtung 92bildet einen definiert gestalteten Aufnahmebereich zum Begrenzen der Einbringbarkeit von Kopplungsstücken 94 von Halteeinrichtungen 90 auf Halteeinrichtungen 90, die ein Kopplungsstück 94 mit einer korrespondierenden Gestalt aufweisen, aus. Zusätzlich oder alternativ bildet die Aufnahmeeinrichtung 92 einen Aufnahmebereich aus, wobei der Aufnahmebereich 92 zum formschlüssigen und/oder kraftschlüssigen und/oder feldschlüssigen Halten der Halteeinrichtung 90, insbesondere des Kopplungsstück 94, ausgestaltet ist. Die Aufnahmeeinrichtung 92 ist bevorzugt als Metallplatte oder Metallelement ausgebildet und die Halteeinrichtung 90 ist bevorzugt magnetisch, insbesondere so stark magnetisch, dass die Halteeinrichtung 90 über einen Feldschluss an der Aufnahmeeinrichtung 92 anordenbar bzw. befestigbar ist. Eine Detektionseinrichtung 96 ist im Bereich des Aufnahmebereichs 92 angeordnet, insbesondere benachbart zum Aufnahmebereich 92 angeordnet, wobei die Detektionseinrichtung 96 zum Übermitteln von Energie, Daten und/oder Signalen an die Prozessoreinrichtung 20 mit der Prozessoreinrichtung 20 zumindest mittelbar und bevorzugt unmittelbar verbunden ist. Die Schlossvorrichtung 10 weist einen länglichen Grundkörper 4 auf. Der längliche Grundkörper 4 weist ein erstes Ende 5 und ein zum ersten Ende 5 in Längsrichtung des Grundkörpers 4 beabstandetes zweites Ende 6 auf. Der Aktuator 12, die Nahfelddatenübertragungseinrichtung 14, die Speichereinheit 18, die Prozessoreinrichtung 20, die Verriegelungseinrichtung 17, die Energiequelle 22, die Aufnahmeeinrichtung 92 und die Detektionseinrichtung 96 sind zumindest mittelbar, und bevorzugt unmittelbar, mit dem Grundkörper 4 verbunden, insbesondere bilden eine gemeinsame Baugruppe aus. Das erste Ende 5 weist eine Frontabdeckung 7 auf, wobei die Frontabdeckung 7 in einer Betriebskonfiguration einerseits der Umgebung zugewandt ist und andererseits in Richtung des Inneren des Behältnisses 1 orientiert ist, wobei in Längsrichtung beabstandet zur Frontabdeckung 7 die Detektionseinrichtung 96 angeordnet oder ausgebildet ist und wobei die Aufnahmeeinrichtung 92 das zweite Ende 6 zumindest teilweise ausbildet. Die Detektionseinrichtung 96 ist besonders bevorzugt als ein Hallsensor ausgeführt.

Der Hallsensor erzeugt in Abhängigkeit eines erfassten Magnetfelds ein Magnetfeldsignale und/oder Magnetfelddaten und übermittelt dieses an die Prozessoreinrichtung 20, wobei die Magnetfeldsignale und/oder Magnetfelddaten angeben, ob das erfasste Magnetfeld definierte Eigenschaften aufweist oder Eigenschaften aufweist, die von den definierten Eigenschaften abweichen. Die Detektionseinrichtung 96 ist eine gerichtete Antenne zum Empfangen von Objektsignalen und/oder Objektdaten, wobei die Objektsignalen und/oder Objektdaten von einem an oder in der Halteeinrichtung 90 angeordneten oder erzeugtem NFC-Tag, insbesondere RFID-Tag, erzeugbar sind. Die gerichtete Antenne 96 ist zum Empfangen von Objektsignalen und/oder Objektdaten in axialer Richtung des Grundkörpers 4 ausgerichtet. Von der Prozessoreinrichtung 20 ist die Nahfelddatenübertragungseinrichtung 14 zum Übermitteln von Objektdaten ansteuerbar, wenn die Prozessoreinrichtung 20 Objektdaten und/oder Objektsignale empfängt, die eine definierte Halteeinrichtung 92 repräsentieren. Alternativ ist die Nahfelddatenübertragungseinrichtung 14 zum Übermitteln von Objektdaten ansteuerbar, wenn die Prozessoreinrichtung 20 Magnetfeldsignale und/oder Magnetfelddaten empfängt die ein definiertes Magnetfeld repräsentieren.

In Antwort auf die von der Nahfelddatenübertragungseinrichtung 14 übermittelten Objektdaten oder Magnetdaten sind von der Nahfelddatenübertragungseinrichtung 14 Verriegelungsbefehle zum Verriegeln der Schlossvorrichtung 10 empfangbar, wobei der Aktuator 12 in Abhängigkeit der empfangenen Verriegelungsbefehle zum Verriegeln der Schlossvorrichtung 10 von der Prozessoreinrichtung 20 ansteuerbar ist.

Die vorliegende Lösung beschreibt somit mit der Halteeinrichtung 90 einen spezifischen Schlüsselhalter/Schlüsselanhänger. An diesen werden die zu schützenden Gegenstände fest (unlösbar) befestigt. Der Schlüsselanhänger verfügt über eine Magnethalterung, mit der er auf der Rückseite 6 der Schlossvorrichtung 10 fixiert werden kann.

Der Magnet hat jedoch bevorzugt nicht nur die Funktion, den Schlüsselanhänger 90 auf der Rückseite 6 zu fixieren. Besonders bevorzugt erfolgt über einen Hallsensor in der Schlossvorrichtung 10 eine Überprüfung, ob der Schlüsselanhänger bzw. die Halteeinrichtung 90 an der Rückwand befestigt ist, oder ob er aktuell nicht vorhanden ist.

Damit nicht irgendein Magnet an den Hallsensor gehalten wird, um zu simulieren, dass der Schlüssel 2 zurückgebracht worden wäre sind verschiedene Sicherheitsvorkehrungen, einzeln oder in Kombination denkbar.

Zum einen kann dem Schlüsselanhänger bzw. die Halteeinrichtung 90 (auf der Magnetseite) eine spezifische Form gegeben werden, deren genaue Entsprechung dann auf der Rückseite 6 der Schlossvorrichtung 10 zu finden ist. Mit Nuten, Stiften, Aussparungen, etc. könnte man z.B. eine Art Schlüssel Schloss Prinzip anwenden, so dass der Magnet nur dann auf der Rückwand hält, wenn der Schlüsselanhänger 90 "einrastet". Das hätte auch noch den Vorteil, dass es den Halt des Schlüsselanhängers am Grundkörper 4 verbessern könnte.

Daneben kann ggf. die Feldstärke des Magneten überwacht werden. Sollte also ein schwächerer oder stärkerer Magnet als der eigentlich dafür vorgesehene eingesetzt werden, dann kann dies erkannt werden.

Für noch mehr Sicherheit kann der Schlüsselanhänger 90 mit einem NFC-Tag, insbesondere einem RFID Tag, ausgestattet werden, (dies kann analog zur oben beschriebenen Zylindererkennung umgesetzt werden). Dann wird der Schlüsselanhänger 90 nur als vorhanden anerkannt, wenn der entsprechende Tag von der Schlossvorrichtung 10 gelesen werden kann.

Über einen Datenaustauschmechanismus erfolgt dann spätestens beim Verschließen des Schlosses die Meldung an den Server, insbesondere mittelbar über das mobile Endgerät 16, ob der zu schützende Gegenstand 2 vorhanden ist oder nicht.

Zusätzlich oder alternativ ist von der Energiequelle 22 bevorzugt ebenfalls, insbesondere zumindest zeitweise, eine Sensoreinrichtung 23 mit Energie versorgbar.

Weiterhin kann die erfindungsgemäße Schlossvorrichtung 10 mindestens eine Steuerungseinrichtung 21 zum Aktivieren von einer oder mehreren in einem Ruhezustand deaktivierten Einrichtung/en aufweisen. Bevorzugt handelt es sich bei der im Ruhezustand deaktivierten Einrichtung zumindest um eine oder mehrere der folgenden Einrichtungen der Aktuator 12, die Nahfelddatenübertragungseinrichtung 14, die Speichereinheit 18 und/oder die Prozessoreinrichtung 20. Die Steuerungseinrichtung 21 ist bevorzugt zumindest über eine Signal- und/oder Datenverbindung mit der Sensoreinrichtung 23 verbunden. Von der Sensoreinrichtung 23 erzeugte Sensordaten oder Sensorsignale sind bevorzugt über die Signal- und/oder Datenverbindung an die Steuerungseinrichtung 21 übermittelbar. Von der Steuerungseinrichtung 21 ist bevorzugt in Abhängigkeit der Sensordaten oder Sensorsignale zumindest eine deaktivierte Einrichtung aktivierbar. (vgl. Fig. 1 und Fig. 7)

Zusätzlich oder alternativ gleicht die Prozessoreinrichtung 20 die Sensorsignale und/oder Sensordaten der Sensoreinrichtung 23 mit definierten Sensorsignalen und/oder definierten Sensordaten ab, wobei die definierten Sensorsignale und/oder definierten Sensordaten eine Bewegung oder eine Gruppe an zulässigen Bewegungen und/oder eine unzulässige Bewegung oder eine Gruppe an unzulässige Bewegungen repräsentierten, wobei von der Prozessoreinrichtung 20 eine Alarmfunktion auslösbar ist, wenn durch den Abgleich bestimmt wird, dass die Sensorsignale und/oder Sensordaten Bewegungen repräsentieren, die von zulässigen Bewegungen abweichen und/oder die unzulässigen Bewegungen entsprechen. (vgl. Fig. 5 und Fig. 7)

Zusätzlich oder alternativ ist mindestens eine gerichtete Antenne 70 vorgesehen, wobei die gerichtete Antenne 70 zum Übertragen von Energie- / Daten- und/oder Signalen an einen bevorzugt passiven NFC-Tag 72, insbesondere RFID-Tag, und/oder zum Empfangen von Energie- / Daten- und/oder Signalen von dem RFID-Tag vorgesehen ist. Die gerichtete Antenne 70 ist bevorzugt mit der Prozessoreinrichtung 20 verbunden, wobei bis zu einem Maximalabstands zwischen dem NFC-Tag, insbesondere RFID-Tag, und der gerichteten Antenne 70 Daten und/oder Signale vom NFC-Tag 72, insbesondere RFID-Tag, über die gerichtete Antenne 70 der Prozessoreinrichtung 20 zuleitbar sind. Der Maximalabstand ist bevorzugt kleiner als 30mm, insbesondere kleiner als 20mm oder kleiner als 10mm, ist, wobei die Daten und/oder Signale vom NFC-Tag 72, insbesondere RFID-Tag, zumindest Positionssignale und/oder Positionsdaten repräsentieren, wobei durch die Positionssignale und/oder Positionsdaten eine Zielausrichtung der Schlossvorrichtung 10 repräsentiert wird und/oder wobei die Daten und/oder Signale vom NFC-Tag 72 , insbesondere RFID-Tag, zumindest Installationsdaten repräsentieren, wobei durch die Installationsdaten eine Zuordnung der Schlosseinrichtung 10 zu dem NFC-Tag 72, insbesondere RFID-Tag, auswertbar ist. (vgl. Fig. 2 und Fig. 7)

Fig. 7 zeigt ein besonders bevorzugtes Beispiel einer erfindungsgemäßen elektrischen Schlossvorrichtung 10. Diese Ausführungsform weist mehrere der bzgl. der in den Fig. 1, 2, 5 und 6 erläuterten Ausführungsformen Einrichtungen und/oder Funktionen auf. Daher wird auf diese Figuren verwiesen.

Eine erfindungsgemäße elektronische Schlossvorrichtung zum Verschließen eines Behältnisses, insbesondere zum Nachrüsten eines Schlüsseltresors weist somit bevorzugt mindestens einen elektrisch betreibbaren Aktuator zum Überführen der elektrischen Schlossvorrichtung aus einer geschlossenen Konfiguration in eine geöffnete Konfiguration auf, wobei von dem Aktuator bewirkbar ist, dass zumindest ein Verriegelungselement einer Verriegelungseinrichtung aus einer Riegelaufnahme in einen Bereich außerhalb der Riegelaufnahme bewegt wird, oder zum Überführen der elektrischen Schlossvorrichtung aus einer geöffneten Konfiguration in eine geschlossene Konfiguration, wobei von dem Aktuator bewirkbar ist, dass das zumindest eine Verriegelungselement der Verriegelungseinrichtung aus dem Bereich außerhalb der Riegelaufnahme in die Riegelaufnahme bewegt wird. Weiterhin weist die erfindungsgemäße Schlossvorrichtung bevorzugt eine Nahfelddatenübertragungseinrichtung zum Empfangen von Daten von mindestens einem sich in einem definierten Abstandsbereich zu der elektronischen Schlossvorrichtung zeitweise befindenden mobilen Endgerät und zum Senden von Daten, insbesondere Zugangsdaten, an das zumindest eine sich in einem definierten Abstandsbereich zu der elektronischen Schlossvorrichtung zeitweise befindende mobile Endgerät auf, wobei die Nahfelddatenübertragungseinrichtung zumindest eine Nahfelddatenübertragungsantenne zum Empfangen und/oder Senden der Daten aufweist. Weiterhin weist die erfindungsgemäße Schlossvorrichtung bevorzugt eine Speichereinheit zum zumindest zeitweisen Speichern von Zeitdaten und/oder Zugangsdaten. Die Zeitdaten weisen bevorzugt zumindest Daten zum letzten Öffnungszeitpunkt (Erreichen der geöffneten Konfiguration) und/oder zumindest Daten zum letzten Verschlusszeitpunkt (erreichen der geschlossenen Konfiguration) auf. Die Zugangsdaten weisen bevorzugt zumindest Berechtigungsdaten und Identifikationsdaten auf. Die Berechtigungsdaten definieren bevorzugt in Abhängigkeit welcher Identifikationsdaten der Aktuator die Schlossvorrichtung aus der geschlossenen Konfiguration in die geöffnete Konfiguration überführt. Die Identifikationsdaten geben bevorzugt eine Zuordnung zu dem mobilen Endgerät vor. Ferner kann die erfindungsgemäße Schlossvorrichtung einzelne oder mehrere der durch die vorliegende Schrift vorgeschlagenen Merkmale und/oder Funktionen aufweisen, insbesondere in Kombination miteinander.

Weiterhin kann sich die vorliegende Erfindung ebenfalls auf ein System beziehen. Dieses System weist bevorzugt zumindest eine Vielzahl an in der vorliegenden Schrift beschriebenen Schlossvorrichtungen 1 auf. Weiterhin weist das System eine Vielzahl an mobilen Endgeräten 16 auf, wobei bevorzugt jedes mobile Endgerät 16 ein Nahfelddatenübertragungsmittel 34 zum Datenaustausch mit der Nahfelddatenübertragungseinrichtungen 14 der Schlossvorrichtungen 1 aufweist und ferner weist bevorzugt jedes mobile Endgerät ein Fernfelddatenübertragungsmittel 36, insbesondere LTE, zum Datenaustausch mit einer Servereinrichtung 38 auf. Weiterhin weist jedes mobile Endgerät bevorzugt eine Prozessoreinheit 40 zum Ausführen einer Steuerungsapplikation und eine Speichereinheit 42 zum Speichern von Schlossneukonfigurationsdaten und von Schlossbetriebsdaten auf. Die Schlossbetriebsdaten werden bevorzugt durch die Nahfelddatenübertragungseinrichtung 14 zur Weiterleitung an die Servereinrichtung 38 an das Nahfelddatenübertragungsmittel 34 des jeweiligen mobilen Endgeräts 16 übermittelt und die Schlossbetriebsdaten weisen bevorzugt zumindest Zeitdaten und Zugangsdaten auf. Die Zeitdaten weisen bevorzugt zumindest Daten zum letzten Öffnungszeitpunkt und/oder zumindest Daten zum letzten Verschlusszeitpunkt auf. Besonders bevorzugt ist mindestens eine Servereinrichtung 38, insbesondere eine Cloud-Servereinrichtung, vorgesehen, wobei die Servereinrichtung 38 vom jeweiligen mobilen Endgerät 16 die Schlossbetriebsdaten empfängt und nach dem Empfang der Schlossbetriebsdaten Schlossneukonfigurationsdaten erzeugt und diese an das mobile Endgerät 16 sendet, von dem es die Schlossbetriebsdaten empfangen hat oder an ein anderes mobiles Endgerät 16 sendet, das der Schlossvorrichtung 1 zugeordnet ist, oder an eine Gruppe von mobilen Endgeräten 16 sendet, wobei alle der Gruppe zugeordneten mobilen Endgeräte 16 der Schlossvorrichtung 1 zugeordnet sind.

Die Figuren 8 bis 11 zeigen rein schematisch ein Beispiel für einen Ablauf des erfindungsgemäßen Verfahrens zum Betätigen, insbesondere Öffnen und/oder Schließen, einer Schlossvorrichtung 10, insbesondere eines Tresors, wie z.B. eines Schlüsseltresors.

Es ist erkennbar, dass eine elektrischen Schlossvorrichtung 10, insbesondere zum Verschließen eines Behälters ohne permanente Internetverbindung, bereitgestellt ist, wobei das Behältnis, insbesondere eine das Behältnis verschließende elektrische Schlossvorrichtung 10, eine Nahfeldkommunikationseinrichtung aufweist und dadurch einen Nahfeldkommunikationsbereich vorgibt.

Ferner erfolgt die Bereitstellung von zumindest einem mobilen Endgeräts 16, insbesondere von einer Vielzahl an mobilen Endgeräten, insbesondere mehr als 5 pro 100km2 oder mehr als oder bis zu 10 pro 100km2 oder mehr als oder bis zu 15 pro 100km2 oder mehr als oder bis zu 25 pro 100km2 oder mehr als oder bis zu 50 pro 100km2 oder mehr als oder bis zu 100 pro 100km2 oder mehr als oder bis zu 200 pro 100km2 oder mehr als oder bis zu 500 pro 100km2.

Das mobile Endgerät 16 weist hierbei ein Nahfelddatenübertragungsmittel 34 zum Datenaustausch mit der Nahfelddatenübertragungseinrichtung 14 der elektrischen Schlossvorrichtung 10 auf und ferner weist es bevorzugt ein besonders bevorzugt kabelloses Fernfelddatenübertragungsmittel 36, insbesondere GSM, UMTS, LTE, etc., zum Datenaustausch mit einem Server 38 auf.

Ferner wird erfindungsgemäß eine Sendeinfrastruktur, insbesondere ein oder mehrere Sendestationen, insbesondere Sendemasten, genutzt. Das Fernfelddatenübertragungsmittel 36 sendet und bevorzugt empfängt zeitgleich oder zeitversetzt oder zeitweise zeitgleich Daten. Die empfangenen Daten empfängt das Fernfelddatenübertragungsmittel 36 über die Sendeinfrastruktur, wobei die Sendeinfrastruktur Daten von einem Server bzw. einer Servereinrichtung 38, insbesondere einem Cloudserver, erhält. Die gesendeten Daten werden von der Fernfelddatenübertragungseinrichtung 36 an die Sendeinfrastruktur zur Weiterleitung an den Server bzw. die Servereinrichtung 38 übermittelt.

Das mobile Endgerät 16 weist dabei eine Prozessoreinheit 40 (oder Prozessoreinrichtung) zum Ausführen einer Steuerungsapplikation auf, ferner weist das mobile Endgerät 16 eine Speichereinheit 42 (oder Speichereinrichtung) zum Speichern von Daten, insbesondere Schlossneukonfigurationsdaten und von Schlossbetriebsdaten, auf. Bevorzugt alle Daten, die von der zentralen Servereinheit, bzw. von der Schlosseinheit an die mobile Applikation übermittelt und dort (zwischen-)gespeichert werden, werden bevorzugt durch eine Verschlüsselung, insbesondere durch eine lokale Verschlüsselung, vor einem Zugriff von außen geschützt. D.h., dass bevorzugt weder der Nutzer der Applikation selbst, noch ein Dritter direkt auf die in der mobilen Applikation abgelegten Daten Zugriff nehmen können, insbesondere auch nicht durch Auslesen des physikalischen Speichers des mobilen Geräts. Die Verschlüsselungsmethode und/oder die genauen Parameter der Verschlüsselung werden bevorzugt vom Administrator der Servereinheit zentral konfiguriert und von dort an die mobile Applikation übertragen.

In Fig. 9 ist schematisch dargestellt, dass das mobile Endgerät Zugangsdaten von einem Server bzw. einer Servereinrichtung empfängt, wobei die Zugangsdaten über die Sendeinfrastruktur übermittelt werden.

Die Nutzerrechte und/oder die Schlosskonfigurationen, sowie bevorzugt die Übertragungen aller relevanten Sensordaten, bzw. sonstiger Daten der Schlosseinheiten wird/werden bevorzugt durch einen oder mehrere Operatoren/Administratoren verwaltet.

In Fig. 10 ist schematisch gezeigt, dass das mobile Endgerät 16 die Zugangsdaten über die Nahfelddatenübertragungseinrichtung an die Schlossvorrichtung übermittelt. Daraufhin werden die Schlossbetriebsdaten durch die Nahfelddatenübertragungseinrichtung 14 zur Weiterleitung an die Servereinrichtung an das Nahfelddatenübertragungsmittel 34 des mobilen Endgeräts 16 übermittelt. Es ist rein schematisch erkennbar, dass das mobile Endgerät 16 außerhalb der Reichweite der Sendeinfrastruktur ist bzw. keine mobile Datenverbindung zum Internet aufbauen kann.

Fig. 11 zeigt schematisch, dass das mobile Endgerät 16, sobald es wieder im Abdeckungsbereich der Sendeinfrastruktur oder infolge eines definierten Auslöseevents (nur bei bestehender Datenverbindung ins Internet), insbesondere einer Tastenbetätigung und/oder eines Ortsdatenabgleichs und/oder eines Zeitabgleichs, Schlossbetriebsdaten an den Server bzw. die Servereinrichtung übermittelt.

Das mobile Endgerät 16 empfängt die Schlossneukonfigurationsdaten vom Server 38 über das Fernfelddatenübertragungsmittel 36, wobei die Schlossneukonfigurationsdaten in Antwort auf die mittels dem Nahfelddatenübertragungsmittel 34 an den Server 38 übermittelten Schlossbetriebsdaten erzeugt werden, wobei die Schlossbetriebsdaten zumindest Zeitdaten und Zugangsdaten aufweisen.

Die Figuren 8 bis 11 zeigen somit ein Verfahren zum Öffnen einer elektrischen Schlossvorrichtung 10. Das Verfahren weist dabei mindestens die Schritte auf: Bereitstellen einer elektrischen Schlossvorrichtung 10, Bereitstellen mindestens eines mobilen Endgeräts 16, wobei das mobile Endgerät 16 ein Nahfelddatenübertragungsmittel 34 zum Datenaustausch mit der Nahfelddatenübertragungseinrichtung 14 der elektrischen Schlossvorrichtung 10 aufweist, wobei das mobile Endgerät 16 ein Fernfelddatenübertragungsmittel 36, insbesondere LTE, zum Datenaustausch mit einem Server 38 aufweist, wobei das mobile Endgerät 16 eine Prozessoreinheit 40 zum Ausführen einer Steuerungsapplikation aufweist, wobei das mobile Endgerät 16 eine Speichereinheit 42 zum Speichern von Schlossneukonfigurationsdaten und von Schlossbetriebsdaten aufweist, wobei die Schlossbetriebsdaten durch die Nahfelddatenübertragungseinrichtung 14 zur Weiterleitung an die Servereinrichtung 38 an das Nahfelddatenübertragungsmittel 34 des mobilen Endgeräts 16 übermittelt werden und wobei das mobile Endgerät 16 die Schlossneukonfigurationsdaten vom Server 38 über das Fernfelddatenübertragungsmittel 36 empfängt, wobei die Schlossneukonfigurationsdaten in Antwort auf die mittels dem Nahfelddatenübertragungsmittel 34 an den Server 38 übermittelten Schlossbetriebsdaten erzeugt werden, wobei die Schlossbetriebsdaten zumindest Zeitdaten und Zugangsdaten aufweisen.

Fig. 12 zeigt einen schematischen Ablauf des erfindungsgemäßen Verfahrens, wobei dieser Ablauf eine Vielzahl zusätzlicher oder alternativer Schritte aufweist. Die gezeigten Schritte S1-S25 umfassen dabei:
S1. Operator/Administrator legt auf der zentralen Servereinheit 38 eine Schlosseinheit 10 mit einer eindeutigen Kennung an und verknüpft diese ggf. mit einer Schlossgruppe.
S2. Operator/Administrator legt auf der zentralen Servereinheit 38 einen Nutzer/Bedienperson an, bzw. stellt einer definierten Nutzergruppe die Möglichkeit bereit sich selbst an der zentralen Servereinheit 38 zu registrieren (Self Service).
S3. Nutzer lädt die notwendige Software aus einem Appstore oder einem anderen online zugreifbaren Speicherort auf sein mobiles Device bzw. mobiles Endgerät (z.B. Smartphone). Das kann prinzipiell von jedem Ort der Welt erfolgen.
S4. Der Nutzer meldet sich über seine App an der zentralen Servereinheit 38 an. Dazu verwendet er ihm bekannte Zugangsdaten (wie vom Operator/Administrator in Schritt 1 angelegt) oder er registriert sich im Falle des Self Service und wählt seine Zugangsdaten entsprechend selbst.
S5. Die zentrale Servereinheit 38 prüft ob für diesen Nutzer, bzw. die Gruppe(n) in die der Nutzer eingeordnet ist Zugriffsrechte auf ein oder mehrere Schlösser, bzw. Schlossgruppen vorliegen. Sind Zugriffsrechte vorhanden werden diese an die mobile Einheit bzw. das mobile Endgerät 16 bevorzugt verschlüsselt übertragen (ggf. mit vorhandenen Zusatzinformationen). Dabei können die Zugriffsrechte auch zeitlichen Beschränkungen unterliegen. Z.B. kann ein Zugriffrecht automatisch nach 24 Stunden ablaufen, sofern in dieser Zeitspanne keine weitere Synchronisation zwischen mobiler Einheit 16 und zentraler Servereinheit 38 mehr stattfindet.

Bei jeder Synchronisation zwischen der mobilen Einheit 16 und der zentralen Servereinheit 38 werden neben den Zugriffsrechten und weiterer Informationen insbesondere auch die Systemuhren abgeglichen, so dass Abweichungen der Uhren jeweils berücksichtigt werden können.

S6. Die von der mobilen Einheit 16 empfangenen Zugriffsdaten und Zusatzinformationen werden lokal in einem "virtuellen Schlüsselbund" verschlüsselt zwischengespeichert. Dabei prüft die mobile Einheit 16 regelmäßig ob ein Zugriffsrecht noch besteht und löscht ggf. alle Zugriffsrechte, die bereits abgelaufen sind.

S7. Möchte der Nutzer nun eine Schlossvorrichtung 10 öffnen und befindet sich mit seiner mobilen Einheit 16 in deren Reichweite, so wird die mobile Einheit 16 entweder automatisch (im Hintergrund) eine Verbindung zur Schlossvorrichtung herstellen, oder nach manueller Eingabe in der mobilen Einheit ("Connect Knopf"). Die Verbindung zwischen mobiler Einheit 16 und Schlossvorrichtung kann dabei über die im Übertragungsstandard enthaltene Verschlüsselung hinaus weiter verschlüsselt werden.

S8. Die Schlossvorrichtung 10 überträgt beim Aufbau der Verbindung zur mobilen Einheit 16 eine Eindeutige Kennung an die mobile Einheit 16. Ggf. können auch weitere Informationen übertragen werden (z.B. Zugehörigkeit zu einer bestimmten Schlossgruppe)

S9. Die mobile Einheit 16 prüft ob für diese Schlossvorrichtung 10, bzw. die Schlossgruppe Zugriffsrechte im lokalen Speicher bestehen. Eine Verbindung zur zentralen Servereinheit 38 wird dabei nicht aufgebaut.

S10. Wenn ein Zugriffsrecht besteht kann es (ja nach Konfiguration durch den Operator/Administrator) notwendig sein, dass weitere Schlüssel zur Bedienung der Schlossvorrichtung 10 notwendig sind (z.B. Pineingabe, Scannen eines Barcodes, etc.) die in der mobilen Einheit eingegeben und an die Schlossvorrichtung 10 übertragen werden müssen. Außerdem kann es notwendig sein, dass eine Verbindung zur zentralen Servereinheit 38 aufgebaut werden muss, da die Konfiguration vorgibt, dass das Schloss nur bei bestehen einer Verbindung zwischen mobiler Einheit und zentraler Servereinheit 38 zu öffnen ist um die Sicherheit weiter zu erhöhen, da über eine aktive Verbindung immer auch die Zugriffsrechte zwischen mobiler und zentraler Einheit synchronisiert werden.

S11. Die mobile Einheit 16 sendet der Schlossvorrichtung 10 (nach positiver Prüfung) ein Signal zum Öffnen und überträgt den entsprechenden Schlüssel.

S12. Die Schlossvorrichtung 10 prüft den Schlüssel und wird sowohl den Verbindungsversuch, als auch das Ergebnis der Prüfung, sowie alle übertragenen Informationen zum Nutzer, bzw. der mobilen Einheit 16 im internen temporären Speicher ablegen.

S13. Nach positiver Prüfung gibt die Schlossvorrichtung 10 den Verriegelungsmechanismus frei und wird auch dieses Event im temporären Speicher ablegen.

S14. Die mobile Einheit 16 überträgt nun Daten an die Schlossvorrichtung 10, die in der zentralen Servereinheit 38 mit dem Zugriffsrecht verknüpft wurden. Insbesondere die Informationen, dass von der Schlossvorrichtung bereitgestellte Daten dort empfangen und nun lokal gelöscht werden können. Es können aber auch Änderungen an der lokalen Konfiguration der Software der Schlossvorrichtung 10 übertragen werden.

S15. Die Schlossvorrichtung 10 wir die von der zentralen Einheit empfangenen Daten aus dem lokalen Speicher löschen und alle weiteren notwendigen Operationen durchführen.

S16. Das Löschen, bzw. die Ausführung der Operationen wird quittiert.

S17. Die Schlossvorrichtung 10 überträgt nun alle Daten aus dem temporären Speicher (Logdaten über Zugriffe, Zugriffsversuche, sowie alle gespeicherten Sensordaten an die mobile Einheit 16. Es werden auch alle Daten übertragen die bereits zur Löschung vorgemerkt sind, jedoch der Empfang durch die zentrale Servereinheit 38 noch nicht bestätigt wurde.

S18. Die mobile Einheit 16 empfängt die Daten von der Schlossvorrichtung 10 und legt diese in einem geschützten Bereich ab. Der Empfang wird bevorzugt quittiert.

S19. Die Schlossvorrichtung 10 wird nun alle übertragenen Daten mit zusätzlichen Informationen markieren (zum Löschen vormerken), aber noch nicht löschen, da noch nicht sichergestellt ist, dass diese Daten auch auf der Servereinheit 38 empfangen wurden. Ggf. werden mehrfach übertragene Daten mit weiteren Informationen angereichert.

S20. Die Verbindung zwischen der Schlossvorrichtung 10 und der mobilen Einheit 16 wird wieder abgebaut.

S21. Die mobile Einheit 16 wird nun zum nächst möglichen, bzw. zu einem konfigurierten Zeitpunkt versuchen Kontakt zur zentralen Servereinheit 38 aufzunehmen und die von der Schlossvorrichtung 10 übertragenen Daten dorthin zu übertragen.

S22. Sobald eine Verbindung zwischen der mobilen Einheit 16 und der zentralen Servereinheit 38 besteht werden die Daten übertragen und von der zentralen Servereinheit 38 quittiert.

S23. Die quittierten Daten werden nun aus dem temporären Speicher der mobilen Einheit 16 gelöscht.

S24. Die zentrale Servereinheit aktualisiert nun das Zugriffsrecht auf das spezifische Schloss um die Information, dass die definierten Daten empfangen wurden und lokal gelöscht werden können (unter Berücksichtigung der Information welche Daten von der Einheit bereits gelöscht wurden).

S25. Das Zugriffsrecht wird nun mit allen mobilen Einheiten 16 synchronisiert, die auf das spezifische Schloss bzw. auf die zugehörige Schlossgruppe bzw. die Schlossvorrichtung 10 Zugriff haben.

Somit wird ein Verfahren zur asymmetrischen, bzw. indirekten Übertragung von Daten zwischen einem Sender und einem Empfänger offenbart.

Es können somit Sensordaten (z.B.), die an Orten erhoben werden, an denen temporär oder dauerhaft, keine Internetverbindung bzw. keine Verbindung zu einem alternativ geeigneten Übertragungsnetz besteht zu einem zentralen Server übertragen werden. Derartige "Offline-Situationen" gibt es bei Funklöchern, unter Tage, unter Wasser, etc.

Die erfindungsgemäße Lösung baut inhaltlich bevorzugt auf das ebenfalls hierin beschriebene Verfahren zur sicheren Vergabe eindeutiger Zugriffsrechte ohne Verwendung spezialisierter Hardware sowie ohne bestehende Internetverbindung auf. Bestandteil ist hierbei eine mobile Applikation, die auf einem Gerät, insbesondere Server und/oder mehreren mobilen Endgeräten, läuft, das über eine mobile Datenverbindung mit einer Servereinrichtung, insbesondere einem zentralen Server, verbunden ist und von diesem (analog dem oben beschriebenen Verfahren) Access Keys empfangen und lokal vorhalten kann.

Sollen nun Sensordaten einer (offline) elektrischen Schlossvorrichtung 10 an die Servereinrichtung 38, insbesondere den zentralen Server, übertragen werden, so ist das mobile Gerät bzw. das mobile Endgerät 16 in die Nähe der elektrischen Schlossvorrichtung 10 zu bringen, damit das Nahfeldübertragungsmittel 34 des mobilen Endgeräts 16 rohe oder aufbereitete oder teilweise aufbereitete Sensordaten eines oder mehrerer an oder in der elektrischen Schlossvorrichtung 10 angeordneter Sensoren empfangen kann. Die Sensordaten können dabei über die Nahfelddatenübertragungseinrichtung der elektrischen Schlossvorrichtung 10 an das Nahfelddatenübertragungsmittel 34 des mobilen Endgeräts 16 übermittelt werden. Der Sensor bzw. die Sensoreinrichtung und/oder Detektionseinrichtung ist mit einer elektronischen Vorrichtung, insbesondere der Prozessoreinrichtung 20, versehen oder gekoppelt oder verbunden, welche die von der Sensoreinrichtung und/oder Detektionseinrichtung zur Verfügung gestellten Daten, insbesondere in konfigurierbarer Weise, lokal, insbesondere in einer Speichereinheit 18, speichert.

Kommt das mobile Gerät 16 in Reichweite der Nahfelddatenübertragungseinrichtung 14 authentifiziert es sich bevorzugt mittels des Access Keys bei der elektrischen Schlossvorrichtung 10, insbesondere der Prozessoreinrichtung 20, und fordert den Inhalt oder definierte Daten der im lokalen Speicher vorgehaltenen oder zwischengespeicherten Daten, insbesondere Zeit und/oder Sensordaten und/oder Detektionsdaten, an.

Akzeptiert die Prozessoreinrichtung 20 den Zugriff und die Anforderung, so werden die angefragten Daten an das mobile Gerät 16 übertragen (z.B. Bluetooth oder NFC oder WLAN). Nach Prüfung der Vollständigkeit und Korrektheit der übertragenen Daten sendet das mobile Endgerät 16 bevorzugt ein Löschsignal oder Löschdaten, welche das Löschen zumindest eines Teils der lokal gespeicherten bzw. zwischengespeicherten Daten, insbesondere der Sensordaten und/oder der Detektionsdaten und/oder Zeitdaten, auslösen (temporärer Speicher geleert). Anderenfalls wird die Übertragung bevorzugt erneut angefordert.

Über denselben Mechanismus können auch Konfigurationsänderungen an die elektrische Schlossvorrichtung 10 übertragen werden und die lokalen Zeiten (Schlossvorrichtung 10 und Mobilgerät) synchronisiert werden.

Nachdem die Verbindung abgebaut ist arbeitet die elektrische Schlossvorrichtung 10 und der oder die darin angeordneten oder vorgesehenen Sensoren bevorzugt vollständig autark und sammelt bzw. sammeln Daten bis zum nächsten Zugriff durch die mobile Applikation.

Die Schlossvorrichtungsdaten, insbesondere die durch den oder die Sensoren erzeugten Daten, können somit auch ohne dauerhafte Internetverbindung, durch die vorgelagerte Übertragung an ein mobiles Endgerät 16, vollständig an eine zentrale Einheit, insbesondere die Servereinrichtung 38, übertragen werden. Somit wird ein Verfahren zur asymmetrischen bzw. indirekten Übertragung von Daten zwischen einem Sender (mobilen Endgerät 16) und einem Empfänger (Schlossvorrichtung 10) bereitgestellt, wobei nach dem Datenaufbau das mobile Endgerät 16 auch Daten von der elektrischen Schlossvorrichtung 10 empfängt bzw. die elektrische Schlossvorrichtung 10 Daten an das mobile Endgerät 16 sendet.

### Bezugszeichenliste

- 1: Behältnis
- 2: Objekt
- 4: Grundkörper
- 5: erstes Ende
- 6: zweites Ende
- 7: Frontabdeckung
- 10: Schlossvorrichtung
- 11: Öffnung / Membran
- 12: Aktuator
- 14: Nahfelddatenübertragungseinrichtung
- 15: Antenneneinheit
- 16: mobiles Endgerät
- 17: Verriegelungselement
- 18: Speichereinheit
- 20: Prozessoreinrichtung
- 21: Steuerungseinrichtung
- 22: Energiequelle
- 23: Sensoreinrichtung
- 34: Nahfelddatenübertragungsmittel
- 36: Fernfelddatenübertragungsmittel
- 37: Fernfeldkommunikationsinfrastruktur
- 38: Server oder Servereinrichtung
- 40: Prozessoreinheit des mobilen Endgeräts
- 42: Speichereinheit des mobilen Endgeräts
- 50: Abdeckungsbereich des Nahfeldkommunikationsmittels des Behältnisses
- 52: Abdeckungsbereich einer Fernfeldkommunikationsinfrastruktur
- 54: Kommunikation zwischen Server und Sendeinfrastruktur
- 56: Kommunikation zwischen Sendeinfrastruktur und mobilem Endgerät
- 58: Nahfeldkommunikation zwischen Nahfeldkommunikationsmittels und Nahfeldkommunikationseinrichtung
- 60: Verriegelungselementaufnahme (behälterseitig)
- 62: Tastsensor
- 64: optischer Sensor, insbesondere Lichtschranke
- 66: Mauerwerk / Fundament
- 70: gerichtete Antenne
- 72: NFC-Tag
- 74: Hebelvorrichtung
- 75: Einbauvertiefung
- 76: Hebelelement
- 77: Schwenkpunkt
- 78: erster äußerer Ring
- 79: zweiter äußerer Ring
- 80: gerichtete Antenne
- 82: NFC-Tag
- 90: Halteeinrichtung
- 92: Aufnahmeeinrichtung
- 94: Kopplungsstück
- 96: Detektionseinrichtung
- 98: Einrichtung zum Ausrichten des ersten Rings 78

## Patentansprüche

1. Elektronische Schlossvorrichtung zum Verschließen eines Behältnisses, insbesondere zum Nachrüsten eines Schlüsseltresors,
mindestens aufweisend
einen elektrisch betreibbaren Aktuator (12) zum Überführen der elektrischen Schlossvorrichtung aus einer geschlossenen Konfiguration in eine geöffnete Konfiguration, wobei von dem Aktuator bewirkbar ist, dass zumindest ein Verriegelungselement einer Verriegelungseinrichtung aus einer Riegelaufnahme in einen Bereich außerhalb der Riegelaufnahme bewegt wird,
oder
zum Überführen der elektrischen Schlossvorrichtung aus einer geöffneten Konfiguration in eine geschlossene Konfiguration, wobei von dem Aktuator bewirkbar ist, dass das zumindest eine Verriegelungselement der Verriegelungseinrichtung aus dem Bereich außerhalb der Riegelaufnahme in die Riegelaufnahme bewegt wird,
eine Nahfelddatenübertragungseinrichtung (14) zum Empfangen von Daten von mindestens einem sich in einem definierten Abstandsbereich zu der elektronischen Schlossvorrichtung (10) zeitweise befindenden mobilen Endgerät (16) und zum Senden von Daten, insbesondere Zugangsdaten, an das zumindest eine sich in einem definierten Abstandsbereich zu der elektronischen Schlossvorrichtung (10) zeitweise befindenden mobilen Endgerät (16),
eine Speichereinheit (18) zum zumindest zeitweisen Speichern von Zeitdaten und Zugangsdaten,
wobei die Zeitdaten zumindest Daten zum letzten Öffnungszeitpunkt, d.h. dem Erreichen der geöffneten Konfiguration, und/oder zumindest Daten zum letzten Verschlusszeitpunkt , d.h. dem Erreichen der geschlossenen Konfiguration, aufweist,
wobei die Zugangsdaten zumindest Berechtigungsdaten und Identifikationsdaten aufweisen, wobei die Berechtigungsdaten definieren, in Abhängigkeit welcher Identifikationsdaten der Aktuator die Schlossvorrichtung aus der geschlossenen Konfiguration in die geöffnete Konfiguration überführt und
wobei die Identifikationsdaten eine Zuordnung zu dem mobilen Endgerät vorgeben,
eine Prozessoreinrichtung (20) zum Abgleich der Berechtigungsdaten und der Identifikationsdaten,
wobei der Aktuator (12) im Falle eines positiven Abgleichs von der Prozessoreinrichtung (20) zum Öffnen der Schlossvorrichtung (10) ansteuerbar ist, wobei ein positiver Abgleich eine definierte Übereinstimmung der abgeglichenen Daten repräsentiert,
mindestens eine Sensoreinrichtung (23) zur Erfassung von zumindest einer Bewegung der Schlossvorrichtung (10) und zur Erzeugung von Sensorsignale und/oder Sensordaten in Abhängigkeit der erfassten Bewegung,
mindestens eine von einem Feststromanschluss verschiedene Energiequelle (22) zum Betreiben von zumindest dem Aktuator (12), der Nahfelddatenübertragungseinrichtung (14), der Speichereinheit (18), der Prozessoreinrichtung (20) und/oder der Sensoreinrichtung (23), mindestens eine Steuerungseinrichtung (21) zum Aktivieren von einer oder mehreren in einem Ruhezustand deaktivierten Einrichtung/en, wobei es sich bei der im Ruhezustand deaktivierten Einrichtung zumindest um eine oder mehrere der folgenden Einrichtungen handelt: der Aktuator (12), die Nahfelddatenübertragungseinrichtung (14), die Speichereinheit (18) und/oder die Prozessoreinrichtung (20),
wobei die Steuerungseinrichtung (21) zumindest über eine Signal- und/oder Datenverbindung mit der Sensoreinrichtung (23) verbunden ist,
wobei von der Sensoreinrichtung (23) erzeugte Sensordaten oder Sensorsignale über die Signal- und/oder Datenverbindung an die Steuerungseinrichtung (21) übermittelbar sind,
wobei von der Steuerungseinrichtung (21) in Abhängigkeit der Sensordaten oder Sensorsignale zumindest eine deaktivierte Einrichtung aktivierbar ist,
**dadurch gekennzeichnet, dass**
durch die Prozessoreinrichtung (20) die Sensorsignale und/oder Sensordaten der Sensoreinrichtung (23) mit definierten Sensorsignalen und/oder definierten Sensordaten abgleichbar sind, dass
die definierten Sensorsignale und/oder definierten Sensordaten eine Bewegung oder eine Gruppe an zulässigen Bewegungen und/oder eine unzulässige Bewegung oder eine Gruppe an unzulässige Bewegungen repräsentierten, dass von der Prozessoreinrichtung (20) eine Alarmfunktion auslösbar ist, wenn durch den Abgleich bestimmt wird, dass die Sensorsignale und/oder Sensordaten Bewegungen repräsentieren, die von zulässigen Bewegungen abweichen und/oder die unzulässigen Bewegungen entsprechen,
dass ein Verschlusssensor (62, 64), insbesondere ein Tastsensor (62) oder eine Lichtschranke (64), zum Überwachen der geschlossenen Konfiguration vorgesehen ist, wobei von dem Verschlusssensor (62, 64) Verschlusssignale und/oder Verschlussdaten erzeugbar sind, wobei die Verschlusssignale und/oder Verschlussdaten in einer Verschlusskonfiguration die Präsenz des Verriegelungselements (17) in der Verschlussstellung repräsentieren und/oder wobei die Verschlusssignale und/oder Verschlussdaten in einer Manipulationskonfiguration eine Stellung abweichend von der Verschlussstellung repräsentieren, und dass
durch die von der Prozessoreinrichtung (20) auslösbare Alarmfunktion der Aktuator zum Überführen des Verriegelungselements (17) aus der Manipulationskonfiguration in die Verschlusskonfiguration ansteuerbar ist, wenn von dem Verschlusssensor eine Abweichung von der Verschlusskonfiguration oder eine Manipulationskonfiguration bestimmbar ist.

2. Schlossvorrichtung nach Anspruch 1,
**dadurch gekennzeichnet, dass**
die unzulässige Bewegung oder die Gruppe an unzulässigen Bewegungen Vibrationen oder Erschütterungen repräsentieren, die aus einer Beaufschlagung der Schlossvorrichtung (10) mit einem Werkzeug, insbesondere einer Bohrmaschine oder einem Hammer oder einem Stemmeisen, resultieren.

3. Schlossvorrichtung nach Anspruch 1,
**dadurch gekennzeichnet, dass**
ein Kl-Model zum Abgleich der Sensorsignale und/oder Sensordaten der Sensoreinrichtung (23) mit den definierten Sensorsignalen und/oder definierten Sensordaten von der Prozessoreinrichtung (20) ausführbar ist.

4. Schlossvorrichtung nach einem der Ansprüche 1 bis 3,
**dadurch gekennzeichnet, dass**
von der Prozessoreinrichtung (20) die Sensorsignale und/oder Sensordaten in der Speichereinheit (18) abspeicherbar sind, wobei von der Prozessoreinrichtung (20) weitere Daten, insbesondere Uhrzeit des Beginns der Sensorsignalerfassung und/oder Sensordatenerfassung und/oder Ende der Sensorsignalerfassung und/oder Sensordatenerfassung und/oder Datum, erfassbar sind und in der Speichereinheit (18) abspeicherbar sind.

5. Schlossvorrichtung nach einem der Ansprüche 1 bis 4,
**dadurch gekennzeichnet, dass**
durch die von der Prozessoreinrichtung (20) auslösbare Alarmfunktion die Ausgabe eines Alarmsignals, insbesondere über eine optische und/oder akustische Signalquelle der elektrischen Schlossvorrichtung (10) und/oder des Behältnisses, in Abhängigkeit von den Sensorsignalen und/oder Sensordaten bewirkbar ist.

6. Öffnungseinrichtung, nämlich eine Verschlusstür, ein Verschlussdeckel oder eine Verschlussklappe, zum Einbau in einem Behältnis mindestens aufweisend eine elektronische Schlossvorrichtung (10) nach zumindest einem der vorangegangenen Ansprüche.

7. Behältnis, insbesondere Schlüsseltresor, aufweisend eine elektronische Schlossvorrichtung (10) nach zumindest einem der vorangegangenen Ansprüche 1 bis 5 oder eine Öffnungseinrichtung nach Anspruch 6.

8. Verfahren zum Betätigen einer elektronischen Schlossvorrichtung (10), insbesondere zum Nachrüsten eines Behältnisses, nach einem der vorangegangenen Ansprüche 1 bis 5 oder eines Behältnisses mit einer elektrischen Schlossvorrichtung (10), nach Anspruch 7, mindestens aufweisend die Schritte:
Bereitstellen einer elektronischen Schlossvorrichtung (10) nach einem der vorangegangenen Ansprüche 1 bis 5,
Bereitstellen eines mobilen Endgeräts (16),
wobei das mobile Endgerät (16) ein Nahfelddatenübertragungsmittel (34) zum Datenaustausch mit der Nahfelddatenübertragungseinrichtung (14) des Behältnisses (1) aufweist
wobei das mobile Endgerät (16) ein Fernfelddatenübertragungsmittel (36), insbesondere LTE, zum Datenaustausch mit einer Servereinrichtung (38) aufweist,
wobei das mobile Endgerät (16) eine Prozessoreinheit (40) zum Ausführen einer Steuerungsapplikation aufweist,
wobei das mobile Endgerät (16) eine Speichereinrichtung (42) zum Speichern von Schlossneukonfigurationsdaten und von Schlossbetriebsdaten aufweist,
wobei die Schlossbetriebsdaten durch die Nahfelddatenübertragungseinrichtung (14) zur Weiterleitung an die Servereinrichtung an das Nahfelddatenübertragungsmittel (34) des mobilen Endgeräts (16) übermittelt werden und
wobei das mobile Endgerät (16) die Schlossneukonfigurationsdaten von der Servereinrichtung (38) über das Fernfelddatenübertragungsmittel (36) empfängt,
wobei die Schlossneukonfigurationsdaten in Antwort auf die mittels dem Nahfelddatenübertragungsmittel (34) an die Servereinrichtung (38) übermittelten Schlossbetriebsdaten erzeugt werden,
wobei die Schlossbetriebsdaten zumindest Zeitdaten und Zugangsdaten aufweisen,
Manuelles Bewegen zumindest eines Teils der Schlossvorrichtung (10),
Aktivieren der Nahfelddatenübertragungseinrichtung (14) infolge des manuellen Bewegens der Schlossvorrichtung (10),
Aufbau einer Datenverbindung zwischen der Nahfelddatenübertragungseinrichtung (14) und dem Nahfelddatenübertragungsmittel (34).

9. System, mindestens aufweisend eine Vielzahl an Schlossvorrichtungen (1) gemäß einem der Ansprüche 1 bis 5,
eine Vielzahl an mobilen Endgeräten (16),
wobei jedes mobile Endgerät (16)
ein Nahfelddatenübertragungsmittel (34) zum Datenaustausch mit der Nahfelddatenübertragungseinrichtungen (14) der Schlossvorrichtungen (1) aufweist und
ein Fernfelddatenübertragungsmittel (36), insbesondere LTE, zum Datenaustausch mit einer Servereinrichtung (38) aufweist und
eine Prozessoreinheit (40) zum Ausführen einer Steuerungsapplikation aufweist und
eine Speichereinrichtung (42) zum Speichern von Schlossneukonfigurationsdaten und von Schlossbetriebsdaten aufweist,
wobei die Schlossbetriebsdaten durch die Nahfelddatenübertragungseinrichtung (14) zur Weiterleitung an die Servereinrichtung (38) an das Nahfelddatenübertragungsmittel (34) des jeweiligen mobilen Endgeräts (16) übermittelt werden und
wobei die Schlossbetriebsdaten zumindest Zeitdaten und Zugangsdaten aufweisen,
wobei die Zeitdaten zumindest Daten zum letzten Öffnungszeitpunkt und/oder zumindest Daten zum letzten Verschlusszeitpunkt aufweisen,
mindestens eine Servereinrichtung (38), insbesondere eine Cloud-Servereinrichtung,
wobei die Servereinrichtung (38) vom jeweiligen mobilen Endgerät (16) die Schlossbetriebsdaten empfängt und nach dem Empfang der Schlossbetriebsdaten Schlossneukonfigurationsdaten erzeugt und diese an das mobile Endgerät (16) sendet, von dem es die Schlossbetriebsdaten empfangen hat oder an ein anderes mobiles Endgerät (16) sendet, das der Schlossvorrichtung (1) zugeordnet ist, oder an eine Gruppe von mobilen Endgeräten (16) sendet, wobei alle der Gruppe zugeordneten mobilen Endgeräte (16) der Schlossvorrichtung (1) zugeordnet sind.

## Claims

1. Electronic lock device for closing a container, in particular for retrofitting a key safe,
at least comprising
an electrically operable actuator (12) for transferring the electrical lock device from a closed configuration into an open configuration, wherein the actuator is able to bring about that at least one locking element of a locking device is moved out of a bolt receptacle into a region outside the bolt receptacle,
or
for transferring the electrical lock device from an open configuration into a closed configuration, wherein the actuator is able to bring about that the at least one locking element of the locking device is moved out of the region outside the bolt receptacle into the bolt receptacle,
a near-field data transmission device (14) for receiving data from at least one mobile terminal (16) temporarily located within a defined distance range relative to the electronic lock device (10) and for sending data, in particular access data, to the at least one mobile terminal (16) temporarily located within a defined distance range relative to the electronic lock device (10),
a memory unit (18) for at least temporarily storing time data and access data,
wherein the time data comprise at least data relating to the last opening time, i.e. the reaching of the open configuration, and/or at least data relating to the last closing time, i.e. the reaching of the closed configuration,
wherein the access data comprise at least authorization data and identification data,
wherein the authorization data define, depending on which identification data the actuator transfers the lock device from the closed configuration into the open configuration, and
wherein the identification data specify an assignment to the mobile terminal,
a processor device (20) for matching the authorization data and the identification data,
wherein the actuator (12), in the case of a positive match, is controllable by the processor device (20) for opening the lock device (10), wherein a positive match represents a defined correspondence of the matched data,
at least one sensor device (23) for detecting at least one movement of the lock device (10) and for generating sensor signals and/or sensor data depending on the detected movement,
at least one energy source (22) other than a fixed-current connection for operating at least the actuator (12), the near-field data transmission device (14), the memory unit (18), the processor device (20) and/or the sensor device (23),
at least one control device (21) for activating one or more device(s) deactivated in a rest state, wherein the device deactivated in the rest state is at least one or more of the following devices: the actuator (12), the near-field data transmission device (14), the memory unit (18) and/or the processor device (20),
wherein the control device (21) is connected to the sensor device (23) at least via a signal and/or data connection,
wherein sensor data or sensor signals generated by the sensor device (23) are transmittable to the control device (21) via the signal and/or data connection,
wherein at least one deactivated device is activatable by the control device (21) depending on the sensor data or sensor signals,
**characterized in that**
by means of the processor device (20) the sensor signals and/or sensor data of the sensor device (23) are matchable with defined sensor signals and/or defined sensor data, **in that** the defined sensor signals and/or defined sensor data represent a movement or a group of permissible movements and/or an impermissible movement or a group of impermissible movements, **in that** an alarm function is triggerable by the processor device (20) when it is determined by the matching that the sensor signals and/or sensor data represent movements which deviate from permissible movements and/or which correspond to the impermissible movements,
**in that** a closure sensor (62, 64), in particular a tactile sensor (62) or a light barrier (64), is provided for monitoring the closed configuration, wherein closure signals and/or closure data are generatable by the closure sensor (62, 64), wherein the closure signals and/or closure data in a closure configuration represent the presence of the locking element (17) in the closure position and/or wherein the closure signals and/or closure data in a manipulation configuration represent a position deviating from the closure position, and **in that**
by means of the alarm function triggerable by the processor device (20) the actuator is controllable for transferring the locking element (17) from the manipulation configuration into the closure configuration when a deviation from the closure configuration or a manipulation configuration is determinable by the closure sensor.

2. Lock device according to claim 1,
**characterized in that**
the impermissible movement or the group of impermissible movements represent vibrations or shocks which result from an action upon the lock device (10) with a tool, in particular a drill or a hammer or a chisel.

3. Lock device according to claim 1,
**characterized in that**
an AI model for matching the sensor signals and/or sensor data of the sensor device (23) with the defined sensor signals and/or defined sensor data is executable by the processor device (20).

4. Lock device according to one of claims 1 to 3,
**characterized in that**
the sensor signals and/or sensor data are storable by the processor device (20) in the memory unit (18), wherein further data, in particular time of the beginning of the sensor signal detection and/or sensor data detection and/or end of the sensor signal detection and/or sensor data detection and/or date, are detectable by the processor device (20) and are storable in the memory unit (18).

5. Lock device according to one of claims 1 to 4,
**characterized in that**
by means of the alarm function triggerable by the processor device (20) the output of an alarm signal, in particular via an optical and/or acoustic signal source of the electrical lock device (10) and/or of the container, is effectable depending on the sensor signals and/or sensor data.

6. Opening device, namely a closure door, a closure cover or a closure flap, for installation in a container, at least comprising an electronic lock device (10) according to at least one of the preceding claims.

7. Container, in particular key safe, comprising an electronic lock device (10) according to at least one of the preceding claims 1 to 5 or an opening device according to claim 6.

8. Method for actuating an electronic lock device (10), in particular for retrofitting a container, according to one of the preceding claims 1 to 5, or of a container with an electrical lock device (10), according to claim 7,
at least comprising the steps:
providing an electronic lock device (10) according to one of the preceding claims 1 to 5,
providing a mobile terminal (16),
wherein the mobile terminal (16) comprises a near-field data transmission means (34) for data exchange with the near-field data transmission device (14) of the container (1),
wherein the mobile terminal (16) comprises a far-field data transmission means (36), in particular LTE, for data exchange with a server device (38),
wherein the mobile terminal (16) comprises a processor unit (40) for executing a control application,
wherein the mobile terminal (16) comprises a memory device (42) for storing lock reconfiguration data and lock operating data,
wherein the lock operating data are transmitted by the near-field data transmission device (14) to the near-field data transmission means (34) of the mobile terminal (16) for forwarding to the server device, and
wherein the mobile terminal (16) receives the lock reconfiguration data from the server device (38) via the far-field data transmission means (36),
wherein the lock reconfiguration data are generated in response to the lock operating data transmitted to the server device (38) by means of the near-field data transmission means (34), wherein the lock operating data comprise at least time data and access data,
manually moving at least a part of the lock device (10),
activating the near-field data transmission device (14) as a consequence of the manual moving of the lock device (10),
establishing a data connection between the near-field data transmission device (14) and the near-field data transmission means (34).

9. System,
at least comprising
a plurality of lock devices (1) according to one of claims 1 to 5,
a plurality of mobile terminals (16),
wherein each mobile terminal (16)
comprises a near-field data transmission means (34) for data exchange with the near-field data transmission devices (14) of the lock devices (1) and
comprises a far-field data transmission means (36), in particular LTE, for data exchange with a server device (38) and
comprises a processor unit (40) for executing a control application and
comprises a memory device (42) for storing lock reconfiguration data and lock operating data,
wherein the lock operating data are transmitted by the near-field data transmission device (14) to the near-field data transmission means (34) of the respective mobile terminal (16) for forwarding to the server device (38), and
wherein the lock operating data comprise at least time data and access data,
wherein the time data comprise at least data relating to the last opening time and/or at least data relating to the last closing time,
at least one server device (38), in particular a cloud server device,
wherein the server device (38) receives the lock operating data from the respective mobile terminal (16) and, after receiving the lock operating data, generates lock reconfiguration data and sends these to the mobile terminal (16) from which it received the lock operating data or sends them to another mobile terminal (16) which is assigned to the lock device (1), or sends them to a group of mobile terminals (16), wherein all mobile terminals (16) assigned to the group are assigned to the lock device (1).

## Revendications

1. Dispositif de serrure électronique pour fermer un conteneur, en particulier pour rééquiper un coffre-fort à clés,
présentant au moins
un actionneur (12) à commande électrique pour transférer le dispositif de serrure électrique d'une configuration fermée à une configuration ouverte, l'actionneur pouvant amener au moins un élément de verrouillage d'un dispositif de verrouillage à être déplacé d'un réceptacle de verrou dans une région à l'extérieur dudit réceptacle de verrou,
ou
pour transférer le dispositif de serrure électrique d'une configuration ouverte à une configuration fermée, l'actionneur pouvant amener l'au moins un élément de verrouillage du dispositif de verrouillage à être déplacé de la région à l'extérieur du réceptacle de verrou dans le réceptacle de verrou,
un dispositif de transmission de données en champ proche (14) pour recevoir des données provenant d'au moins un terminal mobile (16) se trouvant temporairement dans une plage de distance définie par rapport au dispositif de serrure électronique (10) et pour envoyer des données, en particulier des données d'accès, à l'au moins un terminal mobile (16) se trouvant temporairement dans une plage de distance définie par rapport au dispositif de serrure électronique (10),
une unité de mémoire (18) pour stocker au moins temporairement des données temporelles et des données d'accès,
les données temporelles présentant au moins des données relatives au dernier moment d'ouverture, c'est-à-dire à la finalisation de la configuration ouverte, et/ou au moins des données relatives au dernier moment de fermeture, c'est-à-dire à la finalisation de la configuration fermée,
les données d'accès présentant au moins des données d'autorisation et des données d'identification,
les données d'autorisation définissant en fonction de quelles données d'identification l'actionneur fait passer le dispositif de serrure de la configuration fermée à la configuration ouverte, et
les données d'identification spécifiant une attribution au terminal mobile,
un dispositif processeur (20) pour faire correspondre les données d'autorisation et les données d'identification,
l'actionneur (12) pouvant, dans le cas d'une mise en correspondance positive, être commandé par le dispositif processeur (20) pour ouvrir le dispositif de serrure (10), une mise en correspondance positive représentant une concordance définie des données mises en correspondance,
au moins un dispositif détecteur (23) pour détecter au moins un mouvement du dispositif de serrure (10) et pour générer des signaux de détecteur et/ou des données de détecteur en fonction du mouvement détecté,
au moins une source d'énergie (22) autre qu'une connexion électrique fixe, pour faire fonctionner au moins l'actionneur (12), le dispositif de transmission de données en champ proche (14), l'unité de mémoire (18), le dispositif processeur (20) et/ou le dispositif détecteur (23),
au moins un dispositif de commande (21) pour activer un ou plusieurs dispositifs désactivés dans un état de repos, le dispositif désactivé dans l'état de repos étant au moins un ou plusieurs des dispositifs suivants : l'actionneur (12), le dispositif de transmission de données en champ proche (14), l'unité de mémoire (18) et/ou le dispositif processeur (20),
le dispositif de commande (21) étant relié au dispositif détecteur (23) au moins par une liaison de signaux et/ou de données,
les données de détecteur ou les signaux de détecteur générés par le dispositif détecteur (23) étant aptes à être transmis au dispositif de commande (21) par la liaison de signaux et/ou de données,
au moins un dispositif désactivé étant activable par le dispositif de commande (21) en fonction des données de détecteur ou des signaux de détecteur,
**caractérisé par le fait que**
par le dispositif processeur (20), les signaux de détecteur et/ou les données de détection du dispositif détecteur (23) sont aptes à être mis en correspondance avec des signaux de détecteur définis et/ou des données de détecteur définies,
que les signaux de détecteur définis et/ou les données de détecteur définies représentent un mouvement ou un groupe de mouvements autorisés et/ou un mouvement non autorisé ou un groupe de mouvements non autorisés,
qu'une fonction d'alarme est apte à être déclenchée par le dispositif processeur (20) lorsqu'il est déterminé par la mise en correspondance que les signaux de détecteur et/ou les données de détecteur représentent des mouvements qui s'écartent des mouvements autorisés et/ou qui correspondent à des mouvements non autorisés,
qu'un détecteur de fermeture (62, 64), en particulier un détecteur tactile (62) ou une barrière lumineuse (64), est prévu pour surveiller la configuration fermée, le détecteur de fermeture (62, 64) étant apte à générer des signaux de fermeture et/ou des données de fermeture, les signaux de fermeture et/ou les données de fermeture représentant, dans une configuration de fermeture, la présence de l'élément de verrouillage (17) dans la position de fermeture et/ou les signaux de fermeture et/ou les données de fermeture représentant, dans une configuration de manipulation, une position s'écartant de la position de fermeture, et que
par la fonction d'alarme apte à être déclenchée par le dispositif processeur (20), l'actionneur est apte à être commandé pour transférer l'élément de verrouillage (17) de la configuration de manipulation à la configuration de fermeture, lorsqu'un écart par rapport à la configuration de fermeture ou une configuration de manipulation est déterminable par le détecteur de fermeture.

2. Dispositif de serrure selon la revendication 1,
**caractérisé par le fait que**
le mouvement non autorisé ou le groupe de mouvements non autorisés représente des vibrations ou des secousses qui résultent d'une sollicitation du dispositif de serrure (10) par un outil, en particulier une perceuse ou un marteau ou un burin.

3. Dispositif de serrure selon la revendication 1,
**caractérisé par le fait qu'**
un modèle d'IA pour mettre en correspondance les signaux de détecteur et/ou les données de détecteur du dispositif détecteur (23) avec les signaux de détecteur définis et/ou les données de détecteur définies est exécutable par le dispositif processeur (20).

4. Dispositif de serrure selon l'une des revendications 1 à 3,
**caractérisé par le fait que**
les signaux de détecteur et/ou les données de détecteur sont stockables par le dispositif processeur (20) dans l'unité de mémoire (18), d'autres données, en particulier l'heure du début de la détection des signaux de détecteur et/ou de la détection des données de détecteur et/ou la fin de la détection des signaux de détecteur et/ou de la détection des données de détecteur et/ou la date, étant aptes à être détectées par le dispositif processeur (20), et étant aptes à être stockées dans l'unité de mémoire (18).

5. Dispositif de serrure selon l'une des revendications 1 à 4,
**caractérisé par le fait que**
par la fonction d'alarme pouvant être déclenchée par le dispositif processeur (20), la génération d'un signal d'alarme peut être effectuée, en particulier par une source de signaux optique et/ou acoustique du dispositif de serrure électrique (10) et/ou du conteneur, en fonction des signaux de détecteur et/ou des données de détecteur.

6. Dispositif d'ouverture, à savoir une porte de fermeture, un couvercle de fermeture ou un volet de fermeture, destiné à être monté dans un conteneur, présentant au moins un dispositif de serrure électronique (10) selon au moins l'une des revendications précédentes.

7. Conteneur, en particulier coffre-fort à clés, présentant un dispositif de serrure électronique (10) selon au moins l'une des revendications 1 à 5 précédentes ou un dispositif d'ouverture selon la revendication 6.

8. Procédé d'actionnement d'un dispositif de serrure électronique (10), en particulier pour rééquiper un conteneur, selon l'une des revendications précédentes 1 à 5, ou un conteneur avec un dispositif de serrure électrique (10), selon la revendication 7, présentant au moins les étapes :
mise à disposition d'un dispositif de serrure électronique (10) selon l'une des revendications précédentes 1 à 5 ;
mise à disposition d'un terminal mobile (16),
le terminal mobile (16) présentant un moyen de transmission de données en champ proche (34) pour l'échange de données avec le dispositif de transmission de données en champ proche (14) du conteneur (1),
le terminal mobile (16) présentant un moyen de transmission de données en champ lointain (36), en particulier le LTE, pour échanger de données avec un dispositif serveur (38),
le terminal mobile (16) présentant une unité de processeur (40) pour exécuter une application de commande,
le terminal mobile (16) présentant un dispositif de mémoire (42) pour stocker des données de reconfiguration de serrure et des données de fonctionnement de serrure,
les données de fonctionnement de serrure étant transmises par le dispositif de transmission de données en champ proche (14) au moyen de transmission de données en champ proche (34) du terminal mobile (16) en vue de la retransmission au dispositif serveur, et
le terminal mobile (16) recevant les données de reconfiguration de serrure du dispositif serveur (38) par le moyen de transmission de données en champ lointain (36),
les données de reconfiguration de serrure étant générées en réponse aux données de fonctionnement de serrure transmises au dispositif serveur (38) à l'aide du moyen de transmission de données en champ proche (34),
les données de fonctionnement de serrure présentant au moins des données temporelles et des données d'accès,
déplacement manuel d'au moins une partie du dispositif de serrure (10),
activation du dispositif de transmission de données en champ proche (14) en conséquence du déplacement manuel du dispositif de serrure (10),
établissement d'une connexion de données entre le dispositif de transmission de données en champ proche (14) et le moyen de transmission de données en champ proche (34).

9. Système présentant au moins
une pluralité de dispositifs de serrure (1) selon l'une des revendications 1 à 5,
une pluralité de terminaux mobiles (16),
chaque terminal mobile (16) présentant un moyen de transmission de données en champ proche (34) pour l'échange de données avec les dispositifs de transmission de données en champ proche (14) des dispositifs de serrure (1), et présentant un moyen de transmission de données en champ lointain (36), en particulier le LTE, pour l'échange de données avec un dispositif serveur (38), et
présentant une unité de processeur (40) destinée à exécuter une application de commande, et
présentant un dispositif de mémoire (42) pour stocker des données de reconfiguration de serrure et des données de fonctionnement de serrure,
les données de fonctionnement de serrure étant transmises par le dispositif de transmission de données en champ proche (14) au moyen de transmission de données en champ proche (34) du terminal mobile concerné (16) en vue de la retransmission au dispositif serveur (38), et
les données de fonctionnement de serrure présentant au moins des données temporelles et des données d'accès,
les données temporelles présentant au moins des données relatives au dernier moment d'ouverture et/ou au moins des données relatives au dernier moment de fermeture,
au moins un dispositif serveur (38), en particulier un dispositif serveur cloud,
le dispositif serveur (38) recevant les données de fonctionnement de serrure en provenance du terminal mobile concerné (16) et, après la réception des données de fonctionnement de serrure, générant des données de reconfiguration de serrure et envoyant celles-ci au terminal mobile (16) à partir duquel il a reçu les données de fonctionnement de serrure ou les envoyant à un autre terminal mobile (16) qui est associé au dispositif de serrure (1), ou à un groupe de terminaux mobiles (16), tous les terminaux mobiles (16) associés au groupe étant associés au dispositif de serrure (1).
